# EUROPÄISCHE PATENTANMELDUNG

(11) **EP 4 424 410 A1**
(43) Veröffentlichungstag der Anmeldung: **04.09.2024**
(21) Anmeldenummer: 24160689.6
(22) Anmeldetag: 29.02.2024
(51) Int. Cl.: B01J 8/02, C10J 3/34, C10J 3/74

(54) **LUFTZUFÜHRUNGSVORRICHTUNG FÜR EINEN FESTBETTVERGASER**

(30) Priorität: 01.03.2023 EP 23159483
(71) Anmelder: Modell- und Formenbau Blasius Gerg GmbH, 83104 Hohenthann (DE)
(72) Erfinder: GERG, Blasius, 85625 Piusheim (DE); WÄSLER, Stefan, 85625 Glonn (DE)
(74) Vertreter: Patentship Patentanwaltsgesellschaft mbH

(57) **Zusammenfassung**

Die vorliegende Erfindung betrifft eine Luftzuführungsvorrichtung (100) für einen Festbettvergaser (200) zur Erzeugung eines brennbaren Gases aus kohlenstoffhaltigen Materialien, mit einem Hülsen-förmigen Körper (101), welcher in einem Vergaserinnenraum (205) des Festbettvergasers (200) positionierbar ist, wobei der Hülsen-förmige Körper (101) eine Körperwandung (103) aufweist, wobei die Körperwandung (103) eine Körperaußenseite (105) aufweist, welche an einer dem Vergaserinnenraum (205) zugewandten Wandungsinnenseite (203) einer Vergaserwandung (201) des Festbettvergasers (200) anlegbar ist, wobei die Körperwandung (103) eine Körperinnenseite (107) aufweist, welche dem Vergaserinnenraum (205) des Festbettvergasers (200) zuwendbar ist, wobei der Hülsen-förmige Körper (101) einen Luftführungshohlraum (109) aufweist, welcher innerhalb der Körperwandung (103) geformt und durch die Körperaußenseite (105) und die Körperinnenseite (107) begrenzt ist, wobei in der Körperinnenseite (107) der Körperwandung (103) eine Mehrzahl von Belüftungsdurchbrüchen (111) geformt ist, welche sich durch die Körperinnenseite (107) zu dem Luftführungshohlraum (109) des Hülsen-förmigen Körpers (101) erstrecken, um den Luftführungshohlraum (109) mit dem Vergaserinnenraum (205) fluidtechnisch zu verbinden; und zumindest einem Luftzuführungsstutzen (113), welcher an der Körperaußenseite (105) der Körperwandung (103) befestigt ist, und durch einen Wandungsdurchbruch (227) der Vergaserwandung (201) führbar ist, wobei der Luftzuführungsstutzen (113) einen Stutzeninnenraum (115) aufweist, welcher fluidtechnisch mit dem Luftführungshohlraum (109) verbunden ist, und wobei die Luftzuführungsvorrichtung (100) ausgebildet ist, Luft durch den Stutzeninnenraum (115) des Luftzuführungsstutzens (113) in den Luftführungshohlraum (109) der Körperwandung (103) und aus dem Luftführungshohlraum (109) durch die Belüftungsdurchbrüche (111) der Körperinnenseite (107) in den Vergaserinnenraum (205) des Festbettvergasers (200) zu führen, um eine wirksame Oxidation von den in dem Festbettvergaser (200) aufgenommenen kohlenstoffhaltigen Materialien zu erreichen.

## Beschreibung

Die Erfindung betrifft eine Luftzuführungsvorrichtung für einen Festbettvergaser, insbesondere für einen Gleichstrom-Festbettvergaser, zur Erzeugung eines brennbaren Gases aus kohlenstoffhaltigen Materialien, sowie einen Festbettvergaser, insbesondere Gleichstrom-Festbettvergaser, zur Erzeugung eines brennbaren Gases aus kohlenstoffhaltigen Materialien mit einer Luftzuführungsvorrichtung.

Festbettvergaser werden üblicherweise eingesetzt, um aus festen kohlenstoffhaltigen Materialien, wie beispielsweise Biomasse, ein brennbares Gas zu erzeugen, welches in nachgeschalteten Gasturbinen oder Kraft-Wärme-Kopplungsanlagen zur Erzeugung von Strom, bzw. Wärme verwendet werden kann. Ein beispielhafter Festbettvergaser ist der Gleichstrom-Festbettvergaser, welcher sich dadurch auszeichnet, dass die Zuführrichtung der festen kohlenstoffhaltigen Materialien mit der Strömungsrichtung von zugeführter Verbrennungsluft und des erzeugten brennbaren Gases übereinstimmt.

Üblicherweise weisen Festbettvergaser unterschiedliche Reaktionszonen auf, umfassend eine Aufheizungszone, in welcher die kohlenstoffhaltigen Materialien erhitzt und getrocknet werden, eine sich daran anschließende pyrolytische Zersetzungszone, in welcher die getrockneten kohlenstoffhaltigen Materialien in Koks überführt werden, wobei hierbei flüchtige Gase entstehen, eine sich daran anschließende Oxidationszone, in welcher unter der Zuführung von Sauerstoff bei sehr hohen Temperaturen die während der Pyrolyse erzeugten langkettigen organischen Verbindungen der flüchtigen Gase thermisch aufgebrochen werden, und beispielsweise Kohlenstoffdioxid und Wasser entsteht, sowie eine sich an die Oxidationszone anschließende Reduktionszone, in welcher die in der Oxidationszone erzeugten Verbindungen mit dem Koks zu dem gewünschten brennbaren Gas reagieren, welches beispielsweise Methan, Wasserstoff und/oder Kohlenstoffmonoxid umfassen kann.

Nachteilig an entsprechenden herkömmlichen Festbettvergasern kann sein, dass oftmals relativ hohe Anforderungen an die Stückigkeit, beispielsweise Dimensionen von 3 cm x 3 cm x 5 cm, und an den Wassergehalt, beispielsweise weniger als 20%, des kohlenstoffhaltigen Materials gestellt werden. Beim Einsatz von kohlenstoffhaltigen Materialien mit einem zu hohen Wassergehalt oder einem hohen Anteil an nicht vergasungsfähigem Material kann es zur Schlackebildung kommen, die den Festbettvergaser verschmutzt und die Leistungsfähigkeit der Anlage reduziert. Eine in herkömmlichen Festbettvergasern üblicherweise verwendete Zuführung von Luft über Düsen hat den Nachteil, dass der Fluss des kohlenstoffhaltigen Materials von oben nach unten durch die Düsen gestört wird. Zudem bieten entsprechende Düsen dem kohlenstoffhaltigen Material die Möglichkeit sich abzulagern, wodurch Brückenbildungen entstehen und der Festbettvergaser verstopft werden kann.

Die Druckschrift DE 10 2007 017 859 A1 offenbart einen doppelwandig aufgebauten Gleichstromvergaser für organische Komponenten und Wasser enthaltende feste Materialien.

Die Druckschrift EP 1 616 932 A1 offenbart einen Gleichstromvergaser mit einem Füllschacht, einer Brennkammer, einem Rost und mindestens einer Lufteintrittsöffnung.

Der vorliegenden Erfindung liegt die Aufgabe zu Grunde, eine vorteilhafte homogene Zuführung von Luft in einen Festbettvergaser sicherzustellen.

Diese Aufgabe wird durch die Merkmale der unabhängigen Ansprüche gelöst. Vorteilhafte Ausführungsformen der Erfindung sind Gegenstand der abhängigen Ansprüche, der Beschreibung sowie der beiliegenden Figuren.

Gemäß einem ersten Aspekt wird die erfindungsgemäße Aufgabe gelöst durch eine Luftzuführungsvorrichtung für einen Festbettvergaser zur Erzeugung eines brennbaren Gases aus kohlenstoffhaltigen Materialien, mit einem Hülsen-förmigen Körper, welcher in einem Vergaserinnenraum des Festbettvergasers positionierbar ist, wobei der Hülsen-förmige Körper eine Körperwandung aufweist, wobei die Körperwandung eine Körperaußenseite aufweist, welche an einer dem Vergaserinnenraum zugewandten Wandungsinnenseite einer Vergaserwandung des Festbettvergasers anlegbar ist, wobei die Körperwandung eine Körperinnenseite aufweist, welche dem Vergaserinnenraum des Festbettvergasers zuwendbar ist, wobei der Hülsen-förmige Körper einen Luftführungshohlraum aufweist, welcher innerhalb der Körperwandung geformt und durch die Körperaußenseite und die Körperinnenseite begrenzt ist, wobei in der Körperinnenseite der Körperwandung eine Mehrzahl von Belüftungsdurchbrüchen geformt ist, welche sich durch die Körperinnenseite zu dem Luftführungshohlraum des Hülsen-förmigen Körpers erstrecken, um den Luftführungshohlraum mit dem Vergaserinnenraum fluidtechnisch zu verbinden; und zumindest einem Luftzuführungsstutzen, welcher an der Körperaußenseite der Körperwandung befestigt ist, und durch einen Wandungsdurchbruch der Vergaserwandung führbar ist, wobei der Luftzuführungsstutzen einen Stutzeninnenraum aufweist, welcher fluidtechnisch mit dem Luftführungshohlraum verbunden ist, und wobei die Luftzuführungsvorrichtung ausgebildet ist, Luft durch den Stutzeninnenraum des Luftzuführungsstutzens in den Luftführungshohlraum der Körperwandung und aus dem Luftführungshohlraum durch die Belüftungsdurchbrüche der Körperinnenseite in den Vergaserinnenraum des Festbettvergasers zu führen, um eine wirksame Oxidation von den in dem Festbettvergaser aufgenommenen kohlenstoffhaltigen Materialien zu erreichen.

Dadurch wird der technische Vorteil erreicht, dass durch die Luftzuführungsvorrichtung eine homogene Zuführung von Luft in die Oxidationszone eines Festbettvergasers erreicht wird. Dadurch wird eine Optimierung des Vergasungsprozesses in dem Festbettvergaser erreicht, so dass ein stabiler Betrieb auch mit kohlenstoffhaltigen Materialien erreicht werden kann, welche einen hohen Wasseranteil aufweisen und/oder eine unvorteilhafte Stückigkeit aufweisen.

Die Luftzuführungseinrichtung kann hierbei direkt bei der Herstellung des Festbettvergasers verbaut werden oder kann alternativ auch nachträglich im Rahmen einer Nachrüstung in einen bereits bestehenden Festbettvergaser eingebaut werden.

Insbesondere sind die Körperaußenseite der Körperwandung des Hülsen-förmigen Körpers und die Wandungsinnenseite der Vergaserwandung des Festbettvergasers einander zugewandt. Die Körperaußenseite der Körperwandung des Hülsen-förmigen Körpers ist an die Wandungsinnenseite der Vergaserwandung des Festbettvergasers anlegbar, wobei die Körperaußenseite der Körperwandung des Hülsen-förmigen Körpers hierbei insbesondere indirekt mit der Wandungsinnenseite der Vergaserwandung des Festbettvergasers verbunden ist. Insbesondere ist zwischen der Körperaußenseite der Körperwandung des Hülsen-förmigen Körpers und der Wandungsinnenseite der Vergaserwandung des Festbettvergasers hierbei ein Wandungshohlraum angeordnet, welcher insbesondere durch Schottmaterial, insbesondere Beton, gefüllt ist, um eine indirekte Verbindung zwischen der Körperaußenseite der Körperwandung des Hülsen-förmigen Körpers und der Wandungsinnenseite der Vergaserwandung des Festbettvergasers zu erreichen.

Durch die Hülsenform des Hülsen-förmigen Körpers der Luftzuführungseinrichtung wird ein vorteilhafter Fluss des kohlenstoffhaltigen Materials durch den Hülsen-förmigen Körper von oben nach unten derart sichergestellt, dass sich Schlacke und Teer an dem Hülsen-förmigen Körper nicht absetzen können.

Durch die Mehrzahl an Belüftungsdurchbrüchen des Hülsen-förmigen Körpers wird eine gleichmäßige Zufuhr von Luft von allen Seiten erreicht, wodurch eine gleichmäßigere Vergasung und eine Leistungssteigerung auf einem geringen Raum erreicht wird. Zudem wird die Verweilzeit des kohlenstoffhaltigen Materials erhöht, wodurch es zu einer geringeren Aschebildung, zu einer Reduktion des Teergehalts und zu einem höheren Wirkungsgrad kommt.

Insbesondere ist der Festbettvergaser gemäß der vorliegenden Erfindung ein Gleichstrom-Festbettvergaser, welcher sich dadurch auszeichnet, dass die Zuführrichtung der festen kohlenstoffhaltigen Materialien mit der Strömungsrichtung von zugeführter Verbrennungsluft und des erzeugten brennbaren Gases übereinstimmt.

Insbesondere ist der Festbettvergaser gemäß der vorliegenden Erfindung ein Gleichstrom-Festbettvergaser, welcher sich dadurch auszeichnet, dass die Zuführrichtung der festen kohlenstoffhaltigen Materialien mit der Strömungsrichtung von zugeführter Verbrennungsluft und des erzeugten brennbaren Gases entgegengesetzt ist.

Alternativ ist der Festbettvergaser gemäß der vorliegenden Erfindung ein Doppelfeuervergaser, welcher sich dadurch auszeichnet, dass ein weiterer Verbrenner dem Gleichstromvergaser nachgeschaltet ist.

Alternativ ist der Festbettvergaser gemäß der vorliegenden Erfindung ein mehrstufiger Vergaser, welcher sich dadurch auszeichnet, dass die Pyrolysezone und die Vergasungszone räumlich getrennt sind.

In einer vorteilhaften Ausführungsform ist in der Oberseite des Hülsen-förmigen Körpers eine durch die Körperinnenseite begrenzte erste Körperöffnung geformt, und ist in der Unterseite des Hülsen-förmigen Körpers eine durch die Körperinnenseite begrenzte zweite Körperöffnung geformt, wobei insbesondere ein zweiter Innendurchmesser der zweiten Körperöffnung geringer ist als ein erster Innendurchmesser der ersten Körperöffnung.

Dadurch wird der technische Vorteil erreicht, dass das kohlenstoffhaltige Material durch die erste Körperöffnung in das Innere des Hülsen-förmigen Körpers eindringen kann, und dass das kohlenstoffhaltige Material durch die zweite Körperöffnung wieder aus dem Inneren des Hülsen-förmigen Körpers abgeführt werden kann. Der insbesondere geringere Innendurchmesser der zweiten Körperöffnung gegenüber der ersten Körperöffnung hat den Vorteil, dass die Verweilzeit des kohlenstoffhaltigen Materials in dem Inneren des Hülsen-förmigen Körpers vorteilhaft erhöht werden kann.

In einer vorteilhaften Ausführungsform ist der Hülsen-förmige Körper vollständig als ein Hohlzylinder geformt.

Dadurch wird der technische Vorteil erreicht, dass eine Hohlzylinder-Form eine einfach zu fertigende und zweckmäßige Ausgestaltung des Hülsen-förmigen Körpers sicherstellt.

In einer vorteilhaften Ausführungsform weist der Hülsen-förmige Körper einen hohlzylinderförmigen Abschnitt auf, welcher abschnittsweise in der Körperwandung des Hülsen-förmigen Körpers geformt ist, wobei insbesondere ein Abstand zwischen der Körperaußenseite und der Körperinnenseite des hohlzylinderförmigen Abschnitts konstant ist.

Dadurch wird der technische Vorteil erreicht, dass ein hohlzylinderförmiger Abschnitt des Hülsen-förmigen Körpers mit einem insbesondere konstanten Abstand zwischen der Körperaußenseite und der Körperinnenseite, die Oxidationszone innerhalb des Vergaserinnenraums verlängert, um so eine bessere Gasqualität zu erreichen.

In einer vorteilhaften Ausführungsform weist der Hülsen-förmige Körper einen Verjüngungsabschnitt auf, welcher abschnittsweise in der Körperwandung des Hülsen-förmigen Körpers geformt ist, und welcher mit dem hohlzylinderförmigen Abschnitt des Hülsen-förmigen Körpers verbunden ist, wobei sich der Verjüngungsabschnitt insbesondere in Richtung des hohlzylinderförmigen Abschnitts verjüngt.

Dadurch wird der technische Vorteil erreicht, dass die Form des Verjüngungsabschnitts die Verweilzeit des kohlenstoffhaltigen Materials im Inneren des Hülsen-förmigen Körpers erhöht.

Insbesondere ist der Verjüngungsabschnitt in einem oberen Bereich des Hülsen-förmigen Körpers geformt und der hohlzylinderförmige Abschnitt schließt sich an die Unterseite des Verjüngungsabschnitts an, so dass das kohlenstoffhaltige Material, wenn es von der Oberseite aus in den Hülsen-förmigen Körper eintritt, zuerst durch den Verjüngungsabschnitt und anschließend durch den hohlzylinderförmigen Abschnitt geführt wird.

In einer vorteilhaften Ausführungsform nimmt ein Abstand zwischen der Körperaußenseite und der Körperinnenseite des Verjüngungsabschnitts in Richtung des hohlzylinderförmigen Abschnitts zu.

Dadurch wird der technische Vorteil erreicht, dass das kohlenstoffhaltige Material von dem Verjüngungsabschnitt aus vorteilhaft dem hohlzylinderförmigen Abschnitt zugeführt werden kann.

In einer vorteilhaften Ausführungsform erstreckt sich die Körperaußenseite des Verjüngungsabschnitts entlang einer ersten Richtung, und erstreckt sich die Körperinnenseite des Verjüngungsabschnitts entlang einer zweiten Richtung, wobei die erste Richtung und die zweite Richtung einen Winkel begrenzen, welcher bevorzugt zwischen 5° und 30°, weiter bevorzugt zwischen 10° und 25° und am meisten bevorzugt zwischen 15° und 20° beträgt.

Dadurch wird der technische Vorteil erreicht, dass durch die Einstellung des Winkels die Durchflussgeschwindigkeit des kohlenstoffhaltigen Materials durch den Verjüngungsabschnitt vorteilhaft gesteuert werden kann.

In einer vorteilhaften alternativen Ausführungsform weist der Hülsen-förmige Körper einen Verjüngungsabschnitt auf, welcher in der Körperwandung des Hülsen-förmigen Körpers geformt ist, wobei sich der Verjüngungsabschnitt insbesondere von einer Oberseite des Hülsen-förmigen Körpers zu einer Unterseite des Hülsen-förmigen Körpers verjüngt.

Dadurch wird der technische Vorteil erreicht, dass durch den entsprechenden Verzicht auf den hohlzylinderförmige Abschnitt in dem Hülsen-förmigen Körper alleine durch den Verjüngungsabschnitt bereits die Verweilzeit des kohlenstoffhaltigen Materials im Inneren des Hülsen-förmigen Körpers erhöht werden kann.

Insbesondere nimmt ein Abstand zwischen der Körperaußenseite und der Körperinnenseite des Verjüngungsabschnitts von der Oberseite des Hülsen-förmigen Körpers in Richtung der Unterseite des Hülsen-förmigen Körpers zu.

Insbesondere erstreckt sich die Körperaußenseite des Verjüngungsabschnitts entlang einer ersten Richtung, und erstreckt sich die Körperinnenseite des Verjüngungsabschnitts entlang einer zweiten Richtung, wobei die erste Richtung und die zweite Richtung einen Winkel begrenzen, welcher bevorzugt zwischen 5° und 30°, weiter bevorzugt zwischen 10° und 25° und am meisten bevorzugt zwischen 15° und 20° beträgt.

In einer vorteilhaften Ausführungsform weist die Körperwandung eine Körperwandungshöhe auf, welche sich von der Oberseite des Hülsen-förmigen Körpers zu der Unterseite des Hülsen-förmigen Körpers erstreckt, wobei sich der innerhalb der Körperwandung geformte Luftführungshohlraum im Wesentlichen über die gesamte Körperwandungshöhe erstreckt.

Dadurch wird der technische Vorteil erreicht, dass der sich im Wesentlichen über die gesamte Körperwandungshöhe erstreckende Luftführungshohlraum ein großes Luftzuführungsvolumen innerhalb des Hülsen-förmigen Körpers sicherstellt. Der Begriff "im Wesentlichen" stellt hierbei klar, dass gegebenenfalls die Dicke der Körperwandung an der Oberseite und an der Unterseite von der gesamten Körperwandungshöhe abgezogen werden muss, um die Höhe des Luftführungshohlraums zu charakterisieren.

In einer vorteilhaften Ausführungsform weist die Körperwandung zumindest eine Körperwandungsbreite auf, welche sich von der Körperinnenseite zu der Körperaußenseite erstreckt, wobei sich der innerhalb der Körperwandung geformte Luftführungshohlraum im Wesentlichen über die gesamte Körperwandungsbreite erstreckt.

Dadurch wird der technische Vorteil erreicht, dass der sich im Wesentlichen über die gesamte Körperwandungsbreite erstreckende Luftführungshohlraum ein großes Luftzuführungsvolumen innerhalb des Hülsen-förmigen Körpers sicherstellt. Der Begriff "im Wesentlichen" stellt hierbei klar, dass gegebenenfalls die Dicke der Körperwandung an der Körperinnenseite und an der Körperaußenseite von der gesamten Körperwandungsbreite abgezogen werden muss, um die Breite des Luftführungshohlraums zu charakterisieren.

In einer vorteilhaften Ausführungsform umläuft der innerhalb der Körperwandung geformte Luftführungshohlraum die Körperwandung vollständig, oder wird der innerhalb der Körperwandung geformte Luftführungshohlraum durch eine Mehrzahl von Luftführungsteilhohlräumen gebildet, welche fluidtechnisch voneinander getrennt sind, wobei jeweils einer der Mehrzahl von Luftführungsteilhohlräumen mit jeweils einem Luftzuführungsstutzen einer Mehrzahl von an der Körperaußenseite der Körperwandung befestigten Luftzuführungsstutzen fluidtechnisch verbunden ist.

Dadurch wird gemäß der ersten Alternative der vorteilhaften Ausführungsform der technische Vorteil erreicht, dass der gesamte Umfang des Hülsen-förmigen Körpers als Volumen des Luftführungshohlraums genutzt wird, wodurch die durch den Luftführungshohlraum geführte Luft von allen Seiten durch die Belüftungsdurchbrüche in das Innere des Hülsen-förmigen Körpers geführt werden kann.

Dadurch wird gemäß der zweiten Alternative der vorteilhaften Ausführungsform der technische Vorteil erreicht, dass durch die Verwendung einer Mehrzahl von voneinander fluidtechnisch getrennten Luftführungsteilhohlräumen, welchen jeweils durch einen separaten Luftzuführungsstutzen Luft zugeführt wird, eine vorteilhafte Segmentierung des Luftführungshohlraums erreicht wird, so dass beispielsweise bei einer Verstopfung eines Luftzuführungsstutzens Luft dennoch über die anderen Luftzuführungsstutzen zugeführt werden kann.

Gemäß der zweiten Alternative der vorteilhaften Ausführungsform weist jeder der Mehrzahl von Luftzuführungsstutzen insbesondere jeweils einen Stutzeninnenraum auf, welcher fluidtechnisch mit dem jeweiligen Luftführungsteilhohlraum verbunden ist, und wobei die Luftzuführungsvorrichtung ausgebildet ist, Luft durch den jeweiligen Stutzeninnenraum des jeweiligen Luftzuführungsstutzens in den jeweiligen Luftführungsteilhohlraum der Körperwandung und aus dem jeweiligen Luftführungsteilhohlraum durch die Belüftungsdurchbrüche der Körperinnenseite in den Vergaserinnenraum des Festbettvergasers zu führen, um eine wirksame Oxidation von den in dem Festbettvergaser aufgenommenen kohlenstoffhaltigen Materialien zu erreichen.

In einer vorteilhaften Ausführungsform ist in der Körperaußenseite des Hülsen-förmigen Körpers, insbesondere des hohlzylinderförmigen Abschnitts und/oder des Verjüngungsabschnitts des Hülsen-förmigen Körpers, zumindest eine Luftzuführungsöffnung geformt, welche mit dem Stutzeninnenraum des zumindest einen Luftzuführungsstutzens fluidtechnisch verbunden ist.

Dadurch wird der technische Vorteil erreicht, dass durch den Stutzeninnenraum des Luftzuführungsstutzens geführte Luft durch die Luftzuführungsöffnung vorteilhaft in den Luftführungshohlraum geführt wird.

Weist die Luftzuführungsvorrichtung eine Mehrzahl von Luftzuführungsstutzen auf, ist auch in der Körperaußenseite des Hülsen-förmigen Körpers eine Mehrzahl von Luftzuführungsöffnungen geformt, wobei hierbei jeweils ein Stutzeninnenraum von einem der Luftzuführungsstutzen mit jeweils einer Luftzuführungsöffnung der Körperaußenseite fluidtechnisch verbunden ist.

In einer vorteilhaften Ausführungsform ist der Luftzuführungsstutzen mit der Körperaußenseite des Hülsen-förmigen Körpers, insbesondere des hohlzylinderförmigen Abschnitts und/oder des Verjüngungsabschnitts des Hülsen-förmigen Körpers, kraftschlüssig, formschlüssig und/oder stoffschlüssig verbunden.

Dadurch wird der technische Vorteil erreicht, dass eine wirksame Befestigung des Luftzuführungsstutzens an der Körperaußenseite sichergestellt werden kann. Eine beispielhafte stoffschlüssige Verbindung zwischen dem Luftzuführungsstutzen und der Körperaußenseite umfasst beispielsweise eine Schweißverbindung. Eine beispielhafte kraftschlüssige Verbindung zwischen dem Luftzuführungsstutzen und der Körperaußenseite umfasst beispielsweise eine Schraubverbindung, insbesondere durch ein Einschrauben eines Gewindes des Luftzuführungsstutzens in ein komplementäres Gewinde der Körperaußenseite. Eine beispielhafte formschlüssige Verbindung zwischen dem Luftzuführungsstutzen und der Körperaußenseite umfasst beispielsweise eine Steckverbindung.

In einer vorteilhaften Ausführungsform ist in der Körperaußenseite der Körperwandung des Hülsen-förmigen Körpers, insbesondere des hohlzylinderförmigen Abschnitts und/oder des Verjüngungsabschnitts des Hülsen-förmigen Körpers, zumindest eine Vertiefung geformt, in welcher ein der Körperaußenseite zugewandtes erstes Stutzenende des zumindest einen Luftzuführungsstutzens eingeführt und an der Körperaußenseite befestigt ist, wobei insbesondere zwischen dem ersten Stutzenende und der Körperaußenseite ein Dichtungselement angeordnet ist.

Dadurch wird der technische Vorteil erreicht, dass die Vertiefung eine wirksame Aufnahme des ersten Stutzenendes des zumindest einen Luftzuführungsstutzens sicherstellt. Durch das Dichtungselement kann eine luftdichte Abdichtung erreicht werden.

In einer vorteilhaften Ausführungsform weist der Luftzuführungsstutzen einen ersten Stutzenabschnitt mit einem ersten Außendurchmesser auf, wobei der erste Stutzenabschnitt an der Körperaußenseite des Hülsen-förmigen Körpers, insbesondere des hohlzylinderförmigen Abschnitts und/oder des Verjüngungsabschnitts des Hülsen-förmigen Körpers, befestigt ist, und wobei der Luftzuführungsstutzen an einer der Körperaußenseite des Hülsen-förmigen Körpers abgewandten Seite einen zweiten Stutzenabschnitt mit einem zweiten Außendurchmesser aufweist, wobei der erste Außendurchmesser insbesondere größer als der zweite Außendurchmesser ist.

Dadurch wird der technische Vorteil erreicht, dass durch die unterschiedlichen Außendurchmesser der jeweiligen Stutzenabschnitte eine vorteilhafte Durchführung des Luftzuführungsstutzens durch die Vergaserwandung des Festbettvergasers sichergestellt wird.

In einer vorteilhaften Ausführungsform weisen der erste Stutzenabschnitt und der zweite Stutzenabschnitt denselben Innendurchmesser auf.

Dadurch wird der technische Vorteil erreicht, dass die Luft durch den Stutzeninnenraum des Luftzuführungsstutzens mit einem geringen Strömungswiderstand geführt werden kann.

In einer vorteilhaften Ausführungsform ist die Körperwandung des Hülsen-förmigen Körpers einstückig ausgebildet.

Dadurch wird der technische Vorteil erreicht, dass ein einstückig ausgebildeter Hülsen-förmiger Körper einfach und damit kostengünstig zu fertigen ist.

In einer vorteilhaften Ausführungsform weist die Körperwandung des Hülsen-förmigen Körpers eine Mehrzahl von miteinander verbundenen Hülsensegmenten auf, wobei jedes der Hülsensegmente einen Luftführungsteilhohlraum aufweist.

Dadurch wird der technische Vorteil erreicht, dass die mehrteilige Ausführung des Hülsen-förmigen Körpers im Gegensatz zu einer einstückigen Ausführung den Vorteil hat, dass die einzelnen Hülsensegmente separat in den Vergaserinnenraum des Festbettvergasers eingebracht und an der Vergaserwandung befestigt werden können, wodurch sich insbesondere bei einer Nachrüstung eines Festbettvergasers mit der Luftzuführungsvorrichtung eine Vereinfachung der Montage ergibt.

Insbesondere bilden die Luftführungsteilhohlräume der miteinander verbundenen Hülsensegmente zusammen den Luftführungshohlraum des Hülsen-förmigen Körpers. Insbesondere sind die miteinander verbundenen Hülsensegmente luftdicht miteinander verbunden, um sicherzustellen, dass zwischen den Luftführungsteilhohlräumen keine Luft austritt.

Insbesondere sind hierbei zwischen benachbarten Hülsensegmenten jeweils eine Aussparung und/oder Trennspalt angeordnet, wobei die Aussparungen und/oder Trennspalten zwischen benachbarten Hülsensegmenten durch ein Füllmaterial, insbesondere Schottmaterial, insbesondere Beton, aufgefüllt sind, um eine luftdichte Abdichtung zwischen benachbarten Hülsensegmenten zu erreichen.

In einer vorteilhaften Ausführungsform sind die Hülsensegmente formschlüssig, stoffschlüssig, und/oder kraftschlüssig miteinander verbunden, insbesondere formschlüssig.

Dadurch wird der technische Vorteil erreicht, dass eine wirksame Befestigung der Hülsensegmente aneinander sichergestellt werden kann.

Alternativ wird der Luftführungshohlraum des Hülsen-förmigen Körpers durch voneinander fluidtechnisch getrennte Luftführungsteilhohlräume gebildet, wobei hierbei jeder der fluidtechnisch getrennten Luftführungsteilhohlräume durch jeweils einen Luftzuführungsstutzen einer Mehrzahl von Luftzuführungsstutzen mit Luft versorgt wird.

In einer vorteilhaften Ausführungsform sind in der Körperinnenseite und/oder Körperaußenseite der Körperwandung zwischen den miteinander verbundenen Hülsensegmenten Aussparungen geformt, und weist der Hülsen-förmige Körper eine Mehrzahl von Abdeckungen auf, welche jeweils an der Körperinnenseite und/oder Körperaußenseite der Körperwandung fluchtend zu den Aussparungen angeordnet sind, um die Aussparungen abzudecken.

Dadurch wird der technische Vorteil erreicht, dass die Aussparungen ein vereinfachtes Einführen der Hülsensegmente in den Vergaserinnenraum des Festbettvergasers sicherstellen, und dass die Abdeckungen die entsprechenden Aussparungen wirksam abdecken, um zu verhindern, dass sich das kohlenstoffhaltige Material in den Aussparungen sammelt.

In einer vorteilhaften Ausführungsform sind in der Körperinnenseite und/oder Körperaußenseite der Körperwandung zwischen den miteinander verbundenen Hülsensegmenten Aussparungen und/oder Trennspalten geformt, wobei die Aussparungen und/oder Trennspalten zwischen benachbarten Hülsensegmenten durch ein Füllmaterial aufgefüllt sind, um eine luftdichte Abdichtung zwischen benachbarten Hülsensegmenten zu erreichen.

Dadurch wird der technische Vorteil erreicht, dass das Füllmaterial die Aussparungen, bzw. Trennspalten vorteilhaft füllt und einen luftdichten Abschluss zwischen benachbarten Hülsensegmenten erreicht. Durch das Füllmaterial entsteht ferner eine formschlüssige Verbindung zwischen benachbarten Hülsensegmenten, die einen ungewollten Fluss von kohlenstoffhaltigem Material durch die Aussparungen, bzw. Trennspalten verhindert. Insbesondere umfasst das Füllmaterial ein Schottmaterial, insbesondere Beton.

In einer vorteilhaften Ausführungsform weist die Luftzuführungsvorrichtung eine Mehrzahl von Luftzuführungsstutzen auf, wobei jeweils ein Luftzuführungsstutzen der Mehrzahl von Luftzuführungsstutzen an der Körperaußenseite von jeweils einem Hülsensegment der Mehrzahl der Hülsensegmente befestigt ist, wobei jeweils ein Luftzuführungsstutzen der Mehrzahl von Luftzuführungsstutzen jeweils durch einen Wandungsdurchbruch einer Mehrzahl von Wandungsdurchbrüchen der Vergaserwandung führbar ist.

Dadurch wird der technische Vorteil erreicht, dass jedem Hülsensegment ein Luftzuführungsstutzen zugeordnet ist, so dass eine wirksame radiale Zufuhr von Luft in jedes Hülsensegment erreicht wird.

In einer vorteilhaften Ausführungsform haben alle in der Körperinnenseite geformten Belüftungsdurchbrüche den gleichen Durchmesser, oder haben insbesondere die in dem zylinderförmigen Abschnitt geformten Belüftungsdurchbrüche einen größeren Durchmesser als die in dem Verjüngungsabschnitt geformten Belüftungsdurchbrüche, oder haben insbesondere die in dem Verjüngungsabschnitt geformten Belüftungsdurchbrüche einen größeren Durchmesser als die in dem zylinderförmigen Abschnitt geformten Belüftungsdurchbrüche.

Dadurch wird der technische Vorteil erreicht, dass durch die Auswahl der Durchmesser der Belüftungsdurchbrüche die Zufuhr von Luft durch die Belüftungsdurchbrüche in den Vergaserinnenraum wirksam gesteuert werden kann.

In einer vorteilhaften Ausführungsform sind in der Körperaußenseite der Körperwandung keine Belüftungsdurchbrüche geformt.

Dadurch wird der technische Vorteil erreicht, dass die Luftzufuhr ausschließlich in Richtung des Vergaserinnenraums erfolgt.

In einer vorteilhaften Ausführungsform weist die Körperwandung eine Körperunterseite auf, welche in der Unterseite des Hülsen-förmigen Körpers geformt ist, und welche die Körperaußenseite und die Körperinnenseite verbindet, wobei insbesondere in der Körperunterseite keine Belüftungsdurchbrüche geformt sind.

Dadurch wird der technische Vorteil erreicht, dass ein Austreten der Luft in einen Bereich außerhalb der Oxidationszone des Vergaserinnenraums verhindert wird.

In einer vorteilhaften Ausführungsform weisen die Belüftungsdurchbrüche jeweils zueinander identische Abstände auf.

Dadurch wird der technische Vorteil erreicht, dass eine besonders gleichmäßige, d.h. homogene Zuführung von Luft über die Körperinnenseite des Hülsen-förmigen Körpers sichergestellt wird.

In einer vorteilhaften Ausführungsform ist an einer dem Luftführungshohlraum zugewandten Innenwandung der Körperinnenseite eine Mehrzahl von Erhöhungen, insbesondere eine Lamellenstruktur, geformt, um eine wirksame Wärmeabfuhr von der Körperinnenseite sicherzustellen.

Dadurch wird der technische Vorteil erreicht, dass die Erhöhungen, insbesondere die Lamellenstruktur, die während der Oxidation der kohlenstoffhaltigen Materialien in dem Vergaserinnenraum entstehende Wärme wirksam abführen, um die Temperaturen konstant zu halten, wodurch eine längere Lebensdauer des Bauteils gewährleistet wird.

In einer vorteilhaften Ausführungsform sind in der Körperinnenseite der Körperwandung des Hülsen-förmigen Körpers eine Mehrzahl von Körperinnenseitenöffnungen geformt, wobei jeweils eine der Körperinnenseitenöffnungen durch jeweils einen entnehmbaren Einsatz der Luftzuführungsvorrichtung verschlossen wird, wobei in den entnehmbaren Einsätzen die Mehrzahl von Belüftungsdurchbrüchen geformt ist, wobei insbesondere in der Körperinnenseite der Körperwandung des Hülsen-förmigen Körpers von jeweils einem Hülsensegment der miteinander verbundenen Hülsensegmenten jeweils eine Körperinnenseitenöffnung geformt ist, wobei jeweils eine der Körperinnenseitenöffnungen durch jeweils einen entnehmbaren Einsatz verschlossen wird, und wobei in den entnehmbaren Einsätzen die Mehrzahl von Belüftungsdurchbrüchen geformt ist.

Dadurch wird der technische Vorteil erreicht, dass durch die entnehmbaren Einsätze der Luftzuführungsvorrichtung bei einem Verstopfen der Belüftungsdurchbrüche die entsprechenden Einsätze einfach getauscht werden können, bzw. dass durch die Entnahme der entnehmbaren Einsätze durch die damit freigelegten Körperinnenseitenöffnungen ein vorteilhafter Zugang zu dem Luftführungshohlraum, bzw. zu den Luftführungsteilhohlräumen zur Reinigung ermöglicht werden kann.

Insbesondere bei einem einstückigen Hülsen-förmigen Körper sind in der Körperinnenseite der Körperwandung des Hülsen-förmigen Körpers eine Mehrzahl von Körperinnenseitenöffnungen geformt, wobei jeweils eine der Körperinnenseitenöffnungen durch jeweils einen entnehmbaren Einsatz der Luftzuführungsvorrichtung verschlossen wird, wobei in den entnehmbaren Einsätzen die Mehrzahl von Belüftungsdurchbrüchen geformt sind.

Insbesondere bei einem mehrstückigen Hülsen-förmigen Körper, also einem Hülsen-förmigen Körper, welcher durch eine Mehrzahl von miteinander verbundenen Hülsensegmenten geformt wird, ist in der Körperinnenseite der Körperwandung des Hülsen-förmigen Körpers von jeweils einem Hülsensegment der miteinander verbundenen Hülsensegmenten jeweils eine Körperinnenseitenöffnung geformt, wobei jeweils eine der Körperinnenseitenöffnungen durch jeweils einen entnehmbaren Einsatz verschlossen wird, und wobei in den entnehmbaren Einsätzen die Mehrzahl von Belüftungsdurchbrüchen geformt sind.

Insbesondere ist der jeweilige entnehmbare Einsatz als eine Platte ausgebildet.

Insbesondere weist der jeweilige entnehmbare Einsatz, insbesondere Platte, eine konische Form auf, wobei hierbei insbesondere eine erste Breite des jeweiligen Einsatzes an einer Oberseite des jeweiligen Einsatzes größer ist als eine zweite Breite des jeweiligen Einsatzes an einer Unterseite des jeweiligen Einsatzes. Hierbei beziehen sich insbesondere die Oberseite des jeweiligen Einsatzes und die Unterseite des jeweiligen Einsatzes insbesondere auf die Einbauposition des jeweiligen Einsatzes in der Luftzuführungsvorrichtung.

Alternativ und insbesondere weist der jeweilige entnehmbare Einsatz, insbesondere Platte, eine rechteckige Form auf, wobei hierbei insbesondere eine erste Breite des jeweiligen Einsatzes an einer Oberseite des jeweiligen Einsatzes und eine zweite Breite des jeweiligen Einsatzes an einer Unterseite des jeweiligen Einsatzes identisch sind. Hierbei beziehen sich insbesondere die Oberseite des jeweiligen Einsatzes und die Unterseite des jeweiligen Einsatzes insbesondere auf die Einbauposition des jeweiligen Einsatzes in der Luftzuführungsvorrichtung.

In einer vorteilhaften Ausführungsform weist die Körperinnenseite der Körperwandung des Hülsen-förmigen Körpers, insbesondere des jeweiligen Hülsensegments, jeweils eine Einsatzaufnahme auf, in welcher der jeweilige entnehmbare Einsatz aufnehmbar ist, um den Luftführungshohlraum, insbesondere Luftführungsteilhohlraum, zu verschließen, wobei die jeweilige Einsatzaufnahme insbesondere jeweils ein Führungselement umfasst, in welches der jeweilige entnehmbare Einsatz einführbar ist, und aus welchem der jeweilige entnehmbare Einsatz herausführbar ist.

Dadurch wird der technische Vorteil erreicht, dass die jeweilige Einsatzaufnahme sicherstellt, dass eine verliersichere Aufnahme des jeweiligen entnehmbaren Einsatzes sichergestellt wird. Durch das Führungselement, welches insbesondere als eine Führungsnut ausgebildet ist, kann der jeweilige entnehmbare Einsatz wirksam in die Einsatzaufnahme eingeführt, bzw. eingeschoben werden, und kann der jeweilige entnehmbare Einsatz wirksam aus der Einsatzaufnahme herausgeführt, bzw. herausgezogen werden.

Insbesondere ist die Führungsnut innenseitig durch die Körperinnenseite der Körperwandung und außenseitig durch eine von der Körperinnenseite beabstandete Nutwandung begrenzt.

In einer vorteilhaften Ausführungsform werden die Körperinnenseitenöffnungen jeweils durch einen umlaufenden Körperinnenseitenrand der jeweiligen Körperinnenseite begrenzt, wobei insbesondere an dem jeweiligen umlaufenden Körperinnenseitenrand jeweils ein umlaufendes Dichtungselement angeordnet ist, an welchem der jeweilige entnehmbare Einsatz anliegt, um eine wirksame fluiddichte Abdichtung zu erreichen.

Dadurch wird der technische Vorteil erreicht, dass das jeweilige umlaufende Dichtungselement bei einem eingeführten Einsatz sicherstellt, dass zwischen dem jeweiligen Einsatz und der jeweiligen Körperinnenseitenöffnung keine Luft entweichen kann.

In einer vorteilhaften Ausführungsform weist der jeweilige entnehmbare Einsatz jeweils einen Verdickungsbereich auf, welcher ausgebildet ist, den jeweiligen entnehmbaren Einsatz an der jeweiligen Körperinnenseite, insbesondere in der jeweiligen Einsatzaufnahme, festzuklemmen.

Dadurch wird der technische Vorteil erreicht, dass durch den Verdickungsbereich eine wirksame Fixierung des jeweiligen Einsatzes sichergestellt wird.

In einer vorteilhaften Ausführungsform weist der jeweilige entnehmbare Einsatz jeweils einen Anschlag auf, welcher an einer Oberseite des jeweiligen entnehmbaren Einsatzes geformt ist, wobei der Anschlag ausgebildet ist, an einer Oberseite des Hülsen-förmigen Körpers anzuliegen, um den jeweiligen entnehmbaren Einsatz vorteilhaft an dem Hülsen-förmigen Körper zu positionieren.

Dadurch wird der technische Vorteil erreicht, dass durch den auf der Oberseite des Hülsen-förmigen Körpers anliegenden Anschlag ein oberer Spalt zwischen dem jeweiligen Einsatz und dem Hülsen-förmigen Körper abgedeckt wird, so dass ein nachteiliger Luftstrom nach oben verhindert wird.

In einer vorteilhaften Ausführungsform sind die Belüftungsdurchbrüche als zumindest abschnittsweise konische Belüftungsdurchbrüche ausgebildet, wobei insbesondere ein Durchmesser der zumindest abschnittsweise konischen Belüftungsdurchbrüche an einer dem Luftführungshohlraum, insbesondere dem Luftführungsteilhohlraum, zugewandten Seite der Körperinnenseite, insbesondere des Einsatzes, geringer ist, als ein Durchmesser der konischen Belüftungsdurchbrüche an einer dem Luftführungshohlraum, insbesondere dem Luftführungsteilhohlraum, abgewandten Seite der Körperinnenseite, insbesondere des Einsatzes.

Dadurch wird der technische Vorteil erreicht, dass durch die konische Ausbildung der Belüftungsdurchbrüche eine vorteilhafte Luftführung erreicht wird.

Gemäß einem zweiten Aspekt wird die Aufgabe gelöst durch einen Festbettvergaser, insbesondere Gleichstrom-Festbettvergaser, zur Erzeugung eines brennbaren Gases aus kohlenstoffhaltigen Materialien mit einer Luftzuführungsvorrichtung nach dem ersten Aspekt, wobei der Festbettvergaser eine Vergaserwandung mit einer dem Vergaserinnenraum zugewandten Wandungsinnenseite aufweist, wobei die Körperaußenseite des Hülsen-förmigen Körpers der Luftzuführungsvorrichtung an der Wandungsinnenseite anliegt, wobei die Körperinnenseite des Hülsen-förmigen Körpers der Luftzuführungsvorrichtung dem Vergaserinnenraum des Festbettvergasers zugewendet ist, und wobei die Vergaserwandung zumindest einen Wandungsdurchbruch aufweist, durch welchen der zumindest eine Luftzuführungsstutzen der Luftzuführungsvorrichtung geführt ist.

Dadurch wird der technische Vorteil erreicht, dass der Festbettvergaser mit der Luftzuführungsvorrichtung eine besonders vorteilhafte Zuführung von Luft in den Vergaserinnenraum sicherstellt.

Insbesondere ist der Festbettvergaser gemäß der vorliegenden Erfindung ein Gleichstrom-Festbettvergaser, welcher sich dadurch auszeichnet, dass die Zuführrichtung der festen kohlenstoffhaltigen Materialien mit der Strömungsrichtung von zugeführter Verbrennungsluft und des erzeugten brennbaren Gases übereinstimmt.

Alternativ ist der Festbettvergaser gemäß der vorliegenden Erfindung ein Doppelfeuervergaser, welcher sich dadurch auszeichnet, dass ein weiterer Verbrenner dem Gleichstromvergaser nachgeschaltet ist.

Alternativ ist der Festbettvergaser gemäß der vorliegenden Erfindung ein mehrstufiger Vergaser, welcher sich dadurch auszeichnet, dass die Pyrolysezone und die Vergasungszone räumlich getrennt sind.

In einer vorteilhaften Ausführungsform weist die Vergaserwandung eine der Wandungsinnenseite abgewandte Wandungsaußenseite auf, wobei sich der zumindest eine Wandungsdurchbruch durch die Vergaserwandung von der Wandungsinnenseite bis zu der Wandungsaußenseite erstreckt.

Dadurch wird der technische Vorteil erreicht, dass eine wirksame Führung des Luftzuführungsstutzens durch die Vergaserwandung erreicht wird.

In einer vorteilhaften Ausführungsform ist zwischen der Wandungsaußenseite und der Wandungsinnenseite ein Wandungshohlraum der Vergaserwandung geformt, wobei insbesondere der Wandungshohlraum mit Schottmaterial gefüllt ist.

Dadurch wird der technische Vorteil erreicht, dass der Wandungshohlraum, welcher insbesondere mit Schottmaterial, insbesondere Beton, gefüllt ist, eine wirksame Isolation des Vergaserinnenraums sicherstellt.

In einer vorteilhaften Ausführungsform weist der Festbettvergaser eine Luftverteilerleitung auf, welche eine Wandungsaußenseite der Vergaserwandung zumindest abschnittsweise, insbesondere vollständig, umläuft, wobei die Luftverteilerleitung mit einem außerhalb der Wandungsaußenseite angeordneten Abschnitt des zumindest einen Luftzuführungsstutzens fluidtechnisch verbunden ist.

Dadurch wird der technische Vorteil erreicht, dass durch die die Vergaserwandung umlaufende Luftverteilerleitung eine besonders homogene radiale Luftzufuhr durch den Luftzuführungsstutzen in den Vergaserinnenraum sichergestellt wird.

In einer vorteilhaften Ausführungsform ist die Vergaserwandung als ein Hohlzylinder geformt, welcher an der Oberseite und/oder an der Unterseite des Festbettvergasers zumindest abschnittsweise abgeschlossen ist.

Dadurch wird der technische Vorteil erreicht, dass eine wirksame Separierung des Vergaserinnenraums von dem Außenbereich des Festbettvergasers sichergestellt ist.

In einer vorteilhaften Ausführungsform weist der Festbettvergaser in der Oberseite der Vergaserwandung einen Zufuhrdurchbruch zum Zuführen der kohlenstoffhaltigen Materialien in den Vergaserinnenraum auf, und/oder weist der Festbettvergaser in einem unteren Bereich der Vergaserwandung einen Abfuhrdurchbruch zum Abführen von in dem Festbettvergaser erzeugtem brennbaren Gas aus dem Vergaserinnenraum auf.

Dadurch wird der technische Vorteil erreicht, dass eine wirksame Zufuhr der kohlenstoffhaltigen Materialien, bzw. eine wirksame Abfuhr des brennbaren Gases sichergestellt wird.

In einer vorteilhaften Ausführungsform weist der Vergaserinnenraum einen Oxidationsbereich auf, in welchem die in den Festbettvergaser eingeführten kohlenstoffhaltigen Materialien oxidiert werden, und wobei die Luftzuführungsvorrichtung in dem Oxidationsbereich des Vergaserinnenraums angeordnet ist.

Dadurch wird der technische Vorteil erreicht, dass die Oxidationsreaktion durch die Luftzufuhr verbessert werden kann.

In einer vorteilhaften Ausführungsform weist der Festbettvergaser eine weitere Luftzuführungshülse auf, welche an einer Oberseite der Vergaserwandung des Festbettvergasers befestigt ist und durch einen weiteren Wandungsdurchbruch der Oberseite der Vergaserwandung geführt ist, wobei die weitere Luftzuführungshülse ein Luftzuführungshülsenende aufweist, welches in dem Vergaserinnenraum des Festbettvergasers zwischen der das Luftzuführungshülsenende umlaufenden Körperinnenseite der Körperwandung der Luftzuführungsvorrichtung angeordnet ist, und wobei die weitere Luftzuführungshülse ausgebildet ist Luft in den Vergaserinnenraum des Festbettvergasers zu führen, um eine wirksame Oxidation von den in dem Festbettvergaser aufgenommenen kohlenstoffhaltigen Materialien zu erreichen.

Dadurch wird der technische Vorteil erreicht, dass die zusätzlich zu den Belüftungsdurchbrüchen verwendete weitere Luftzuführungshülse die Zuführung von Luft in den Vergaserinnenraum nochmals verbessert.

In einer vorteilhaften Ausführungsform weist die weitere Luftzuführungshülse einen an der Oberseite der Vergaserwandung des Festbettvergasers befestigten Luftzuführungshülsenabschnitt auf, welcher an einer der Oberseite der Vergaserwandung des Festbettvergasers abgewandten Seite mit dem Luftzuführungshülsenende verbunden ist, wobei sich das Luftzuführungshülsenende insbesondere von dem Luftzuführungshülsenabschnitt aus verjüngt.

Dadurch wird der technische Vorteil erreicht, dass die Luftzuführung durch die weitere Luftzuführungshülse optimiert werden kann.

In einer vorteilhaften Ausführungsform weist die weitere Luftzuführungshülse, insbesondere der Luftzuführungshülsenabschnitt und das Luftzuführungshülsenende eine Mehrzahl von Hülsenbelüftungsöffnungen zum Zuführen von Luft in den Vergaserinnenraum des Festbettvergasers auf.

Dadurch wird der technische Vorteil erreicht, dass eine gleichmäßige Zuführung von Luft über die gesamte Oberfläche der weiteren Luftzuführungshülse sichergestellt wird.

Die für den Gegenstand des ersten Aspekts genannten Ausführungsformen sind ebenfalls Ausführungsformen für den Gegenstand des zweiten Aspekts. Die für den Gegenstand des zweiten Aspekts genannten Ausführungsformen sind ebenfalls Ausführungsformen für den Gegenstand des ersten Aspekts.

Im Folgenden wird die Erfindung anhand von Ausführungsbeispielen und den Figuren näher beschrieben. In den Figuren zeigen:
- Fig. 1: eine schematische Seitenansicht eines herkömmlichen Festbettvergasers im Querschnitt;
- Fig. 2: eine perspektivische Schrägansicht einer Luftzuführungsvorrichtung für einen Festbettvergaser gemäß einer Ausführungsform;
- Fig. 3: eine perspektivische Seitenansicht der in Fig. 2 gezeigten Luftzuführungsvorrichtung im Querschnitt;
- Fig. 4: eine perspektivische Schrägansicht einer Luftzuführungsvorrichtung für einen Festbettvergaser gemäß einer weiteren Ausführungsform;
- Fig. 5: eine perspektivische Seitenansicht der in Fig. 4 gezeigten Luftzuführungsvorrichtung mit einer Luftverteilerleitung;
- Fig. 6: eine perspektivische Aufsicht der in Fig. 5 gezeigten Luftzuführungsvorrichtung mit einer Luftverteilerleitung und einer Vergaserwandung eines Festbettvergasers;
- Fig. 7: eine perspektivische Schrägansicht einer Luftzuführungsvorrichtung für einen Festbettvergaser gemäß einer weiteren Ausführungsform;
- Fig. 8: eine perspektivische Schrägansicht der in Fig. 7 gezeigten Luftzuführungsvorrichtung für einen Festbettvergaser mit Abdeckungen;
- Fig. 9: eine an einer Innenwandung einer Körperwandung einer Luftzuführungsvorrichtung angeordnete Lamellenstruktur gemäß einer weiteren Ausführungsform;
- Fig. 10: eine weitere Luftzuführungshülse für einen Festbettvergaser gemäß einer weiteren Ausführungsform;
- Figs. 11A, 11B: perspektivische Schrägansichten einer Luftzuführungsvorrichtung für einen Festbettvergaser gemäß einer weiteren Ausführungsform;
- Fig. 12: eine perspektivische Schrägansicht eines einzelnen Hülsensegments der in den Figuren 11A und 11B dargestellten Luftzuführungsvorrichtung für einen Festbettvergaser;
- Figs. 13A, 13B: jeweils eine perspektivische Schrägansicht des in Figur 12 dargestellten einzelnen Hülsensegments in unterschiedlichen Entnahmepositionen des entnehmbaren Einsatzes;
- Fig. 14: eine Detailansicht eines Ausschnitts des in den Figuren 12 und 13 dargestellten Hülsensegments ohne entnehmbaren Einsatz;
- Fig. 15: den entnehmbaren Einsatz des in den Figuren 12, 13A, und 13B dargestellten Hülsensegments;
- Fig. 16: einen Ausschnitt des in den Figuren 12, 13A, und 13B dargestellten Hülsensegments mit dem aufgenommenen Einsatz; und
- Fig. 17: eine perspektivische Schrägansicht eines Hülsensegments einer Luftzuführungsvorrichtung für einen Festbettvergaser gemäß einer weiteren Ausführungsform.

In der folgenden Beschreibung wird auf die beiliegenden Figuren Bezug genommen, die einen Teil hiervon bilden und in denen als Veranschaulichung spezifische Ausführungsformen gezeigt sind, in denen die Erfindung ausgeführt werden kann. Es versteht sich, dass auch andere Ausführungsformen genutzt und strukturelle oder logische Änderungen vorgenommen werden können, ohne von dem Konzept der vorliegenden Erfindung abzuweichen. Die folgende ausführliche Beschreibung ist deshalb nicht in einem beschränkenden Sinne zu verstehen. Ferner versteht es sich, dass die Merkmale der verschiedenen hierin beschriebenen Ausführungsbeispiele miteinander kombiniert werden können, sofern nicht spezifisch etwas anderes angegeben ist.

Die Aspekte und Ausführungsformen der vorliegenden Erfindung werden unter Bezugnahme auf die Figuren beschrieben, wobei gleiche Bezugszeichen sich im Allgemeinen auf gleiche Elemente beziehen. In der folgenden Beschreibung werden zu Erläuterungszwecken zahlreiche spezifische Details dargelegt, um ein eingehendes Verständnis von einem oder mehreren Aspekten der vorliegenden Erfindung zu vermitteln.

Figur 1 zeigt eine schematische Seitenansicht eines herkömmlichen Festbettvergasers im Querschnitt.

Ein in Figur 1 dargestellter Festbettvergaser 200 dient zur Erzeugung eines brennbaren Gases aus kohlenstoffhaltigen Materialien, wie beispielsweise Biomasse. Das durch den Festbettvergaser 200 erzeugte brennbare Gas kann beispielsweise einer Gasturbine zur Erzeugung von elektrischem Strom oder einer Kraftwärmekopplungs-Anlage zur Erzeugung von Wärme und von elektrischem Strom zugeführt werden.

Der in Figur 1 dargestellte Festbettvergaser 200 ist insbesondere ein Gleichstrom-Festbettvergaser, welcher sich dadurch auszeichnet, dass die Zuführrichtung der festen kohlenstoffhaltigen Materialien mit der Strömungsrichtung von zugeführter Verbrennungsluft und des erzeugten brennbaren Gases übereinstimmt.

Alternativ kann der Festbettvergaser 200 gemäß der vorliegenden Erfindung jedoch auch ein Doppelfeuervergaser, welcher sich dadurch auszeichnet, dass ein weiterer Verbrenner dem Gleichstromvergaser nachgeschaltet ist, oder ein mehrstufiger Vergaser sein, welcher sich dadurch auszeichnet, dass die Pyrolysezone und die Vergasungszone räumlich getrennt sind.

Der in Figur 1 dargestellte Festbettvergaser 200 weist eine Vergaserwandung 201 mit einer Wandungsinnenseite 203 auf, welche einen Vergaserinnenraum 205 des Festbettvergasers 200 begrenzt.

Die Vergaserwandung 201 des Festbettvergasers 200 ist hierbei als Hohlzylinder geformt, wobei die Vergaserwandung 201 an der Oberseite 207 und an der Unterseite 209 zumindest abschnittsweise abgeschlossen ist.

Der Festbettvergaser 200 weist hierbei in der Oberseite 207 der Vergaserwandung 201 einen Zufuhrdurchbruch 211 zum Zuführen von kohlenstoffhaltigen Materialien, insbesondere Biomasse, in den Vergaserinnenraum 205 auf.

Hierbei werden die kohlenstoffhaltigen Materialien durch den Zufuhrdurchbruch 211 zuerst in die Aufheizungszone 213 eines oberen Bereichs des Vergaserinnenraums 205 eingeführt, in welcher die kohlenstoffhaltigen Materialien erhitzt und getrocknet werden.

Anschließend werden die getrockneten kohlenstoffhaltigen Materialien aus der Aufheizungszone 213 in die pyrolytische Zersetzungszone 214 überführt, in welcher die getrockneten kohlenstoffhaltigen Materialien in Koks überführt werden, wobei hierbei flüchtige Gase entstehen.

Anschließend treten der Koks und die flüchtigen Gase in die Oxidationszone 215 ein, in welcher unter der Zuführung von Sauerstoff durch die Luftstutzen 217 und bei sehr hohen Temperaturen von teilweise mehr als 1000 °C die während der Pyrolyse erzeugten langkettigen organischen Verbindungen der flüchtigen Gase thermisch aufgebrochen werden, und beispielsweise Kohlenstoffdioxid und Wasser entstehen.

In der sich an die Oxidationszone 215 anschließenden Reduktionszone 218 reagieren die in der Oxidationszone 215 erzeugten Verbindungen mit dem Koks zu dem gewünschten brennbaren Gas, welches beispielsweise Methan, Wasserstoff und/oder Kohlenstoffmonoxid umfassen kann.

Das brennbare Gas wird durch einen Abfuhrdurchbruch 219 in einem unteren Bereich der Vergaserwandung 201 aus dem Vergaserinnenraum 205 abgeführt.

Die in dem Vergaserinnenraum 205 nicht zersetzbaren Bestandteile des kohlenstoffhaltigen Materials, wie beispielsweise Asche, werden an der Unterseite 209 der Vergaserwandung 201 im Reststoffbereich 221 gesammelt.

Durch einen entsprechenden Festbettvergaser 200 kann ein brennbares Gas erzeugt werden, welches ohne allzu aufwendige Gasreinigungstechniken für Gasnutzungen unterschiedlicher Art verwendet werden kann, und damit ohne den Abfall umweltbelastender und damit potentiell kostenaufwendig zu entsorgender Abfälle auskommt.

Nachteilig an entsprechenden herkömmlichen Festbettvergasern 200 kann sein, dass der hohe Wärmegehalt des aus der Reduktionszone 218 austretenden brennbaren Gases mit einer Temperatur von 600 bis 800 °C nur teilweise mit Hilfe von Wärmeübertragern für die Gaserzeugung genutzt werden kann, wodurch aufgrund der dadurch bedingten Wärmeverluste der Konversionswirkungsgrad und damit auch der Wirkungsgrad des Gesamtprozesses reduziert werden kann. Außerdem stellen herkömmliche Festbettvergaser 200 oftmals relativ hohe Anforderungen an die Stückigkeit, beispielsweise Dimensionen von 3 cm x 3 cm x 5 cm, und an den Wassergehalt, beispielsweise weniger als 20%, des kohlenstoffhaltigen Materials.

Diese hohen Anforderungen an die Brennstoffeigenschaften sind begründet durch die benötigte gleichmäßige Temperaturverteilung in der Schüttschicht, die innerhalb der einzelnen sich im Vergaserinnenraum 205 ausbildenden Zonen gefordert ist, um eine gute Gasqualität zu erzielen.

Außerdem ist bei einem herkömmlichen Festbettvergaser 200 oftmals nicht sicher, dass sich bei allen Betriebszuständen eine gut gasdurchlässige Koksschicht des kohlenstoffhaltigen Materials bildet, damit dieses Vergasungsprinzip funktionssicher betrieben werden kann. Feinkörnige Materialkomponenten können deshalb im Allgemeinen in einem herkömmlichen Festbettvergaser 200 nicht verwendet werden, da diese durch den Vergaserinnenraum 205 durchfallen und zu einer Verstopfung des Brennstoffbetts führen können.

Ein weiterer Nachteil eines herkömmlichen Festbettvergasers 200 ist die vergleichsweise große Gefahr der Schlackenbildung aufgrund der hohen Temperaturen in der Oxidationszone 215. Dieses Verschlackungsrisiko ist besonders groß bei der Vergasung von Biomassearten mit hohen Alkaligehalten und den damit verbundenen niedrigen Ascheerweichungstemperaturen. Herkömmliche Festbettvergaser 200 stellen deshalb hohe Anforderungen an die Temperaturbeständigkeit der eingesetzten Materialien. Außerdem dürfen oftmals nur kohlenstoffhaltige Materialien mit einem relativ niedrigen Wassergehalt verwendet werden, da der in der Trocknungszone gebildete Wasserdampf den Wärmehaushalt der anschließenden Vergasung beeinträchtigt. Ein weiterer Nachteil von herkömmlichen Festbettvergasern 200 ist auch der vergleichsweise hohe Kohlenstoffgehalt in der Asche, da aus thermodynamischen Gründen nicht der gesamte Kohlenstoff in der Reduktionszone in die Gasphase überführt werden kann.

Figur 2 zeigt eine perspektivische Schrägansicht einer Luftzuführungsvorrichtung für einen Festbettvergaser gemäß einer Ausführungsform.

Wie in Bezug auf die hinsichtlich der Figur 1 diskutierten Nachteile ersichtlich ist, stellt sich die vorliegende Erfindung die Aufgabe eine Vorrichtung zur Sicherstellung einer homogenen Luftzufuhr in die Oxidationszone 215 des Festbettvergasers 200 bereitzustellen, so dass ein Betrieb des Festbettvergasers 200 auch mit minderwertigen kohlenstoffhaltigen Materialien ermöglicht wird, wodurch ein Einsatz dieser Technologie für eine Vielzahl von Einsatzszenarien interessant wird.

Die in Figur 2 dargestellte Luftzuführungsvorrichtung 100 ist für den Einsatz eines beispielsweise in Figur 1 dargestellten Festbettvergasers 200 zur Erzeugung eines brennbaren Gases aus kohlenstoffhaltigen Materialien vorgesehen, insbesondere in der Oxidationszone 215 des Festbettvergasers 200.

Die Luftzuführungsvorrichtung 100 weist einen Hülsen-förmigen Körper 101 auf, welcher in einem Vergaserinnenraum 205 des in Figur 2 nicht dargestellten Festbettvergasers 200 positionierbar ist.

Der Hülsen-förmige Körper 101 weist hierbei eine Körperwandung 103 auf. Die Körperwandung 103 weist eine Körperaußenseite 105 auf, welche an einer dem Vergaserinnenraum 205 zugewandten und in Figur 2 nicht dargestellten Wandungsinnenseite 203 einer Vergaserwandung 201 des Festbettvergasers 200 anlegbar ist.

Die Körperwandung 103 des Hülsen-förmigen Körpers 101 ist einstückig ausgebildet.

Die Körperwandung 103 weist eine Körperinnenseite 107 auf, welche dem in Figur 2 nicht dargestellten Vergaserinnenraum 205 des Festbettvergasers 200 zuwendbar ist.

Die Körperwandung 103 des Hülsen-förmigen Körpers 101 weist eine Oberseite 117 und eine Unterseite 121 auf.

Auch wenn dies in der Darstellung gemäß der Figur 2 nicht einsehbar ist, weist der Hülsen-förmige Körper 101 einen Luftführungshohlraum 109 auf, welcher innerhalb der Körperwandung 103 geformt und durch die Körperaußenseite 105 und die Körperinnenseite 107 begrenzt ist.

In der Körperinnenseite 107 der Körperwandung 103 ist eine Mehrzahl von Belüftungsdurchbrüchen 111 geformt, welche sich durch die Körperinnenseite 107 zu dem Luftführungshohlraum 109 des Hülsen-förmigen Körpers 101 erstrecken, um den Luftführungshohlraum 109 mit dem Vergaserinnenraum 205 fluidtechnisch zu verbinden.

Zusätzlich weist die Luftzuführungsvorrichtung 100 zumindest einen Luftzuführungsstutzen 113 auf, welcher an der Körperaußenseite 105 der Körperwandung 103 befestigt ist, und durch einen in Figur 2 nicht dargestellten Wandungsdurchbruch 227 der Vergaserwandung 201 geführt ist. Der Luftzuführungsstutzen 113 weist einen in Figur 2 nicht einsehbaren Stutzeninnenraum 115 auf, welcher fluidtechnisch mit dem Luftführungshohlraum 109 verbunden ist.

Somit ist die Luftzuführungsvorrichtung 100 ausgebildet, Luft durch den Stutzeninnenraum 115 des Luftzuführungsstutzens 113 in den Luftführungshohlraum 109 der Körperwandung 103 und aus dem Luftführungshohlraum 109 durch die Belüftungsdurchbrüche 111 der Körperinnenseite 107 in den Vergaserinnenraum 205 des Festbettvergasers 200 zu führen, um eine wirksame Oxidation von den in dem Festbettvergaser 200 aufgenommenen kohlenstoffhaltigen Materialien zu erreichen.

Wie in der Figur 2 ferner gezeigt, ist in der Oberseite 117 des Hülsen-förmigen Körpers 101 eine durch die Körperinnenseite 107 begrenzte erste Körperöffnung 119 geformt, und ist in der Unterseite 121 des Hülsen-förmigen Körpers 101 eine durch die Körperinnenseite 107 begrenzte zweite Körperöffnung 122 geformt.

Hierbei ist ein zweiter Innendurchmesser 123 der zweiten Körperöffnung 121 geringer als ein erster Innendurchmesser 125 der ersten Körperöffnung 119.

Für weitere Details wird auf die Ausführungen zur Figur 3 verwiesen.

Figur 3 zeigt eine perspektivische Seitenansicht der in Figur 2 gezeigten Luftzuführungsvorrichtung im Querschnitt.

Wie bereits in Bezug auf die Figur 2 beschrieben wurde, weist der in Figur 3 dargestellte Hülsen-förmige Körper 101 einen Luftführungshohlraum 109 auf, welcher innerhalb der Körperwandung 103 geformt und durch die Körperaußenseite 105 und die Körperinnenseite 107 begrenzt ist.

Der Hülsen-förmige Körper 101 weist einen hohlzylinderförmigen Abschnitt 127 auf, welcher abschnittsweise in der Körperwandung 103 des Hülsen-förmigen Körpers 101 geformt ist, wobei insbesondere ein Abstand 129 zwischen der Körperaußenseite 105 und der Körperinnenseite 107 des hohlzylinderförmigen Abschnitts 127 konstant ist.

Der Hülsen-förmige Körper 101 weist einen Verjüngungsabschnitt 131 auf, welcher abschnittsweise in der Körperwandung 103 des Hülsen-förmigen Körpers 101 geformt ist, und welcher mit dem hohlzylinderförmigen Abschnitt 127 des Hülsen-förmigen Körpers 101 verbunden ist, wobei sich der Verjüngungsabschnitt 131 insbesondere in Richtung des hohlzylinderförmigen Abschnitts 127 verjüngt.

Ein Abstand 133 zwischen der Körperaußenseite 105 und der Körperinnenseite 107 des Verjüngungsabschnitts 131 nimmt hierbei in Richtung des hohlzylinderförmigen Abschnitts 127 zu.

Die Körperaußenseite 105 des Verjüngungsabschnitts 131 erstreckt sich entlang einer ersten Richtung 135, und wobei sich die Körperinnenseite 107 des Verjüngungsabschnitts 131 entlang einer zweiten Richtung 137 erstreckt, und wobei die erste Richtung 135 und die zweite Richtung 137 einen Winkel 139 begrenzen, welcher bevorzugt zwischen 5° und 30°, weiter bevorzugt zwischen 10° und 25° und am meisten bevorzugt zwischen 15° und 20° beträgt.

Die Körperwandung 103 weist eine Körperwandungshöhe 141 auf, welche sich von der Oberseite 117 des Hülsen-förmigen Körpers 101 zu der Unterseite 121 des Hülsen-förmigen Körpers 101 erstreckt, wobei sich der innerhalb der Körperwandung 103 geformte Luftführungshohlraum 109 im Wesentlichen über die gesamte Körperwandungshöhe 141 erstreckt.

Die Körperwandung 103 weist zumindest eine Körperwandungsbreite 143 auf, welche sich von der Körperinnenseite 107 zu der Körperaußenseite 105 erstreckt, wobei sich der innerhalb der Körperwandung 103 geformte Luftführungshohlraum 109 im Wesentlichen über die gesamte Körperwandungsbreite 143 erstreckt.

Auch wenn dies in der Figur 3 nicht dargestellt ist, umläuft der innerhalb der Körperwandung 103 geformte Luftführungshohlraum 109 die Körperwandung 103 vollständig im Inneren.

In der Körperaußenseite 105 des Hülsen-förmigen Körpers 101, insbesondere des hohlzylinderförmigen Abschnitts 127 des Hülsen-förmigen Körpers 101, ist eine Luftzuführungsöffnung 145 geformt, welche mit dem Stutzeninnenraum 115 des zumindest einen Luftzuführungsstutzens 113 fluidtechnisch verbunden ist.

In der Körperaußenseite 105 der Körperwandung 103 des Hülsen-förmigen Körpers 101, insbesondere des hohlzylinderförmigen Abschnitts 127 des Hülsen-förmigen Körpers 101, ist hierbei zumindest eine Vertiefung 147 geformt, in welcher ein der Körperaußenseite 105 zugewandtes erstes Stutzenende 149 des Luftzuführungsstutzens 113 eingeführt und an der Körperaußenseite 105 befestigt ist. Insbesondere ist zwischen dem ersten Stutzenende 149 und der Körperaußenseite 105 ein in Figur 3 nicht gezeigtes Dichtungselement angeordnet.

Der Luftzuführungsstutzen 113 weist einen ersten Stutzenabschnitt 151 mit einem ersten Außendurchmesser 153 auf, wobei der erste Stutzenabschnitt 151 an der Körperaußenseite 105 des Hülsen-förmigen Körpers 101, insbesondere des hohlzylinderförmigen Abschnitts 127 des Hülsen-förmigen Körpers 101, befestigt ist. Der Luftzuführungsstutzen 113 weist an einer der Körperaußenseite 105 des Hülsen-förmigen Körpers 101 abgewandten Seite einen zweiten Stutzenabschnitt 155 mit einem zweiten Außendurchmesser 157 auf, wobei der erste Außendurchmesser 153 insbesondere größer als der zweite Außendurchmesser 157 ist.

Wie in der Figur 3 ferner dargestellt ist, weist der erste Stutzenabschnitt 151 und der zweite Stutzenabschnitt 155 denselben Innendurchmesser auf.

Alle in der Körperinnenseite 107 geformten Belüftungsdurchbrüche 111 haben insbesondere den gleichen Durchmesser und weisen insbesondere jeweils zueinander identische Abstände auf.

In der Körperaußenseite 105 der Körperwandung 103 sind insbesondere keine Belüftungsdurchbrüche 111 geformt. In der Körperunterseite 158, welche in der Unterseite 121 des Hülsen-förmigen Körpers 101 geformt ist, und welche die Körperaußenseite 105 und die Körperinnenseite 107 verbindet, sind insbesondere keine Belüftungsdurchbrüche 111 geformt.

Figur 4 zeigt eine perspektivische Schrägansicht einer Luftzuführungsvorrichtung für einen Festbettvergaser gemäß einer weiteren Ausführungsform.

Die in Figur 4 dargestellte Luftzuführungsvorrichtung 100 unterscheidet sich von der in Figur 2 und 3 dargestellten Luftzuführungsvorrichtung 100 dadurch, dass die Körperwandung 103 des Hülsen-förmigen Körpers 101 eine Mehrzahl von miteinander verbundenen Hülsensegmenten 159 aufweist, wobei jedes der Hülsensegmente 159 einen in Figur 4 nicht dargestellten Luftführungsteilhohlraum 161 aufweist.

Die Hülsensegmente 159 können formschlüssig, stoffschlüssig, und/oder kraftschlüssig miteinander verbunden sein.

Die Luftzuführungsvorrichtung 100 weist eine Mehrzahl von Luftzuführungsstutzen 113 auf, wobei jeweils ein Luftzuführungsstutzen 113 der Mehrzahl von Luftzuführungsstutzen 113 an der Körperaußenseite 105 von jeweils einem Hülsensegment 159 der Mehrzahl der Hülsensegmente 159 befestigt ist, wobei jeweils ein Luftzuführungsstutzen 113 der Mehrzahl von Luftzuführungsstutzen 113 jeweils durch einen Wandungsdurchbruch 227 einer Mehrzahl von in Figur 4 nicht dargestellten Wandungsdurchbrüchen 227 der Vergaserwandung 201 führbar ist.

Hierbei können die Luftführungsteilhohlräume 161 fluidtechnisch voneinander getrennt sein, so dass jedem Luftführungsteilhohlraum 161 durch den jeweils zugeordneten Luftzuführungsstutzen 113 der Mehrzahl von Luftzuführungsstutzen 113 separat Luft zugeführt werden kann.

Alternativ könnten die Luftführungsteilhohlräume 161 der miteinander verbundenen Hülsensegmente 159 fluidtechnisch miteinander verbunden sein, und zusammen den Luftführungshohlraum 109 des Hülsen-förmigen Körpers 101 bilden.

Die Hülsensegmente 159 können bei der Montage einzeln nacheinander in den Vergaserinnenraum 205 eingebracht und montiert werden.

Figur 5 zeigt eine perspektivische Seitenansicht der in Figur 4 gezeigten Luftzuführungsvorrichtung mit einer Luftverteilerleitung.

Aus der Figur 5 ist ersichtlich, dass der Festbettvergaser 200 eine Luftverteilerleitung 223 aufweist, welche eine in Figur 5 nicht dargestellte Wandungsaußenseite 225 der Vergaserwandung 201 des Festbettvergasers 200 vollständig und insbesondere ringförmig umläuft. Hierbei ist die Luftverteilerleitung 223 mit den außerhalb der Wandungsaußenseite 225 angeordneten Abschnitten des zumindest einen Luftzuführungsstutzens 113 fluidtechnisch verbunden.

Durch die Luftverteilerleitung 223 kann eine gleichmäßige Zuführung von Luft durch alle Luftzuführungsstutzen 113 von unterschiedlichen Seiten aus in den Vergaserinnenraum 205 erreicht werden.

Figur 6 zeigt eine perspektivische Aufsicht der in Figur 5 gezeigten Luftzuführungsvorrichtung mit einer Luftverteilerleitung 223 und einer Vergaserwandung 201 eines Festbettvergasers 200.

Im Gegensatz zur Figur 5 sind in der Figur 6 die Luftzuführungsstutzen 113 nicht gezeigt. Dafür zeigt die Figur 6, dass die Vergaserwandung 201 eine der Wandungsinnenseite 203 abgewandte Wandungsaußenseite 225 aufweist. Hierbei erstrecken sich eine Mehrzahl von Wandungsdurchbrüchen 227 durch die Vergaserwandung 201 von der Wandungsinnenseite 203 bis zu der Wandungsaußenseite 225, durch welche die in Figur 6 nicht dargestellten Luftzuführungsstutzen 113 geführt sind.

Ferner ist zwischen der Wandungsaußenseite 225 und der Wandungsinnenseite 203 ein Wandungshohlraum 229 der Vergaserwandung 201 geformt, wobei insbesondere der Wandungshohlraum 229 mit Schottmaterial, insbesondere Beton, gefüllt ist.

Figur 7 zeigt eine perspektivische Schrägansicht einer Luftzuführungsvorrichtung für einen Festbettvergaser gemäß einer weiteren Ausführungsform.

Ebenso wie die in den Figuren 4, 5 und 6 dargestellte Ausführungsform besteht auch die in der Figur 7 dargestellte Ausführungsform aus einer Mehrzahl von Hülsensegmenten 159.

Allerdings sind in der Körperinnenseite 107 und Körperaußenseite 105 der Körperwandung 103 zwischen den miteinander verbundenen Hülsensegmenten 159 Aussparungen 163 geformt.

Figur 8 zeigt eine perspektivische Schrägansicht der in Figur 7 gezeigten Luftzuführungsvorrichtung für einen Festbettvergaser mit Abdeckungen.

Der Hülsen-förmige Körper 101 weist eine Mehrzahl von Abdeckungen 165 auf, welche jeweils an der Körperinnenseite 107 und Körperaußenseite 105 der Körperwandung 103 fluchtend zu den Aussparungen 163 angeordnet sind, um die Aussparungen 163 abzudecken.

Figur 9 zeigt eine an einer Innenwandung einer Körperwandung einer Luftzuführungsvorrichtung angeordnete Lamellenstruktur gemäß einer weiteren Ausführungsform.

An einer dem Luftführungshohlraum 109 zugewandten Innenwandung 107-1 der Körperinnenseite 107 ist eine Mehrzahl von Erhöhungen 167, insbesondere eine Lamellenstruktur, geformt, um eine wirksame Wärmeabfuhr von der Körperinnenseite 107 sicherzustellen.

Figur 10 zeigt eine weitere Luftzuführungshülse für einen Festbettvergaser gemäß einer weiteren Ausführungsform.

Die in Figur 10 dargestellte weitere Luftzuführungshülse 169 ist an einer Oberseite 207 der in Figur 10 nicht dargestellten Vergaserwandung 201 des Festbettvergasers 200 befestigt und ist durch einen weiteren Wandungsdurchbruch der Oberseite 207 der Vergaserwandung 201 geführt.

Die weitere Luftzuführungshülse 169 weist ein Luftzuführungshülsenende 171 auf, welches in dem Vergaserinnenraum 205 des Festbettvergasers 200 zwischen der das Luftzuführungshülsenende 171 umlaufenden Körperinnenseite 107 der Körperwandung 103 der Luftzuführungsvorrichtung 100 angeordnet ist.

Die weitere Luftzuführungshülse 169 ist ausgebildet Luft in den Vergaserinnenraum 205 des Festbettvergasers 200 zu führen, um eine wirksame Oxidation von den in dem Festbettvergaser 200 aufgenommenen kohlenstoffhaltigen Materialien zu erreichen.

Die weitere Luftzuführungshülse 169 weist einen an der Oberseite 207 der Vergaserwandung 201 des Festbettvergasers 200 befestigten Luftzuführungshülsenabschnitt 173 auf, welcher an einer der Oberseite 207 der Vergaserwandung 201 des Festbettvergasers 200 abgewandten Seite mit dem Luftzuführungshülsenende 171 verbunden ist, wobei sich das Luftzuführungshülsenende 171 insbesondere von dem Luftzuführungshülsenabschnitt 173 aus verjüngt.

Bei einem hohlzylinderförmig ausgebildeten Hülsen-förmigen Körper 101 kann sich das Luftzuführungshülsenende 171 insbesondere von dem Luftzuführungshülsenabschnitt 173 aus erweitern.

Die weitere Luftzuführungshülse 169, insbesondere der Luftzuführungshülsenabschnitt 173 und das Luftzuführungshülsenende 171, weist eine Mehrzahl von Hülsenbelüftungsöffnungen 175 zum Zuführen von Luft in den Vergaserinnenraum 205 des Festbettvergasers 200 auf.

Figuren 11A und 11B zeigen perspektivische Schrägansichten einer Luftzuführungsvorrichtung für einen Festbettvergaser gemäß einer weiteren Ausführungsform.

Gemäß der in den Figuren 11A und 11B dargestelltem Ausführungsform weist der Hülsen-förmige Körper 101 der Luftzuführungsvorrichtung 100 insbesondere keinen hohlzylinderförmigen Abschnitt 127 auf, sondern besteht lediglich aus einem einzigen Verjüngungsabschnitt 131, welcher sich von der Oberseite 117 des Hülsen-förmigen Körpers 101 zu der in den Figuren 11A und 11B nicht dargestellten Unterseite 121 des Hülsen-förmigen Körpers 101 insbesondere verjüngt. Alternativ ist natürlich auch eine Ausführungsform mit einem hohlzylinderförmigen Abschnitt 127 des Hülsen-förmigen Körpers 101 umfasst.

Ebenso wie die in der Figur 4 dargestellte Ausführungsform weist auch die in den Figuren 11A und 11B dargestellte weitere Ausführungsform keine einstückig ausgebildete Luftzuführungsvorrichtung 100 auf, sondern weist die in den Figuren 11A und 11B dargestellte weitere Ausführungsform eine Luftzuführungsvorrichtung 100 auf, deren Körperwandung 103 aus einzelnen Hülsensegmenten 159 bestehen, welche jeweils einen Luftführungsteilhohlraum 161 und jeweils einen Luftzuführungsstutzen 113 aufweisen, so dass die zugeführte Luft durch jeden der einzelnen Hülsensegmente 159 insbesondere separat in das Innere der Luftzuführungsvorrichtung 100 zugeführt werden kann, da die Luftführungsteilhohlräume 161 insbesondere nicht miteinander fluidtechnisch verbunden sind.

Auch wenn die einzelnen Hülsensegmente 159 in der Darstellung gemäß der Figur 11A voneinander beabstandet gezeigt sind, sind die einzelnen Hülsensegmente 159 natürlich in der finalen Einbausituation miteinander verbunden, insbesondere formschlüssig miteinander verbunden, so dass die durch die einzelnen Hülsensegmente 159 gebildete Körperwandung 103 des Hülsen-förmigen Körpers 101 der Luftzuführungsvorrichtung 100 eine Körperinnenseite 107 aufweist, welche umlaufend geschlossen ist, wie dies in der Darstellung der Figur 11B gezeigt ist.

In der Darstellung der Figur 11B sind insbesondere vorhandene Trennspalte 162 zwischen jeweils benachbarten Hülsensegmenten 159 dargestellt. Insbesondere sind die Trennspalte 162 in der finalen Einbausituation durch Schottmaterial, insbesondere Beton, luftdicht verschlossen, um einen luftdichten Abschluss zwischen den benachbarten Hülsensegmenten 159 zu erreichen.

Ein wesentlicher Unterschied zwischen der in den Figuren 11A und 11B dargestellten weiteren Ausführungsform und der in der Figur 4 dargestellten Ausführungsform ist, dass in der weiteren Ausführungsform der Figuren 11A und 11B die einzelnen Hülsensegmente 159 nicht einstückig, sondern mehrstückig, insbesondere zweistückig ausgebildet sind.

Hierbei weist jedes der einzelnen Hülsensegmente 159 an der Körperinnenseite 107 einen entnehmbaren Einsatz 177 auf, in welchem die Belüftungsdurchbrüche 111 gebildet sind. Der jeweilige entnehmbare Einsatz 177 kann von dem jeweiligen Hülsensegment 159 entnommen werden, um beispielsweise während eines Reinigungsvorgangs Zugang zu dem jeweiligen Luftführungsteilhohlraum 161 des jeweiligen Hülsensegments 159 zu erhalten, um diesen zu reinigen, oder um bei einer Verstopfung der Belüftungsdurchbrüche 111 diese zu reinigen.

Für weitere Details in Bezug auf den entnehmbaren Einsatz 177 wird auf die nachfolgenden Ausführungen zu den Figuren 12 bis 17 verwiesen.

Figur 12 zeigt eine perspektivische Schrägansicht eines einzelnen Hülsensegments der in den Figuren 11A und 11B dargestellten Luftzuführungsvorrichtung für einen Festbettvergaser.

Wie bereits in Bezug auf die Figuren 11A und 11B beschrieben wurde, bildet das in der Figur 12 dargestellte Hülsensegment 159 zusammen mit weiteren in der Figur 12 nicht dargestellten Hülsensegmenten 159 die Körperwandung 103 des Hülsen-förmigen Körpers 101 der Luftzuführungsvorrichtung 100, wobei die Körperwandung 103 eine Körperinnenseite 107 und eine Körperaußenseite 105 aufweist.

Wie bereits ausgeführt wurde, ist das jeweilige Hülsensegment 159 nicht einstückig, sondern mehrstückig, insbesondere zweistückig ausgebildet, und weist an der Körperinnenseite 107 einen entnehmbaren Einsatz 177 auf, in welchem die Belüftungsdurchbrüche 111 gebildet sind. Das Hülsensegment 159 weist an der Körperinnenseite 107 eine in Figur 12 nicht einsehbare Einsatzaufnahme 178 auf, in welcher der entnehmbare Einsatz 177 aufgenommen ist.

Wie aus der Figur 12 zu entnehmen ist, weist die Körperwandung 103 des Hülsen-förmigen Körpers 101 an der Körperinnenseite 107 ein Führungselement 179, insbesondere eine Führungsnut, auf, in welche der entnehmbare Einsatz 177 einführbar, bzw. wieder herausführbar ist.

Die Figuren 13A und 13B zeigen jeweils eine perspektivische Schrägansicht des in Figur 12 dargestellten einzelnen Hülsensegments in unterschiedlichen Entnahmepositionen des entnehmbaren Einsatzes.

Aus den Figuren 13A und 13B ist zu entnehmen, dass die Körperinnenseite 107 der Körperwandung 103 des Hülsen-förmigen Körpers 101 der Luftzuführungsvorrichtung 100 eine Körperinnenseitenöffnung 181 aufweist, welche durch einen umlaufenden Körperinnenseitenöffnungsrand 183 begrenzt wird, wobei die Körperinnenseitenöffnung 181 durch den entnehmbaren Einsatz 177 verschlossen wird.

In den Figuren 13A und 13B ist zu erkennen, dass der entnehmbare Einsatz 177 in einer Einsatzaufnahme 178 der Körperinnenseite 107 des Hülsensegments 159 aufgenommen ist. Die Einsatzaufnahme 178 umläuft insbesondere die Körperinnenseite 107 des Hülsensegments 159 teilweise und wird insbesondere durch das Führungselement 179, insbesondere der Führungsnut, gebildet. Hierbei weist der entnehmbare Einsatz 177 insbesondere eine konische Form auf, und weist die Einsatzaufnahme 178 eine zu dem entnehmbaren Einsatz 177 komplementäre, insbesondere konische, Form auf. Bei einem hohlzylinderförmig ausgebildeten Hülsen-förmigen Körper 101 mit einer senkrechten Körperinnenseite 107 kann natürlich auch der entnehmbare Einsatz 177 eine rechteckige Form aufweisen.

Wie in der Figur 13A zu erkennen ist, ist hier der in dem Führungselement 179, insbesondere der Führungsnut, aufgenommene entnehmbare Einsatz 177 nur teilweise aus dem Hülsensegment 159 entnommen. Wie in der Figur 13B zu erkennen ist, ist hier der in dem Führungselement 179, insbesondere der Führungsnut, aufgenommene entnehmbare Einsatz 177 vollständig aus dem Hülsensegment 159 entnommen, so dass der durch den entnehmbaren Einsatz 177 im Betrieb verschlossene Luftführungsteilhohlraum 161 einsehbar ist.

Wie aus den Figuren 13A und 13B ferner zu entnehmen ist, ist an dem Führungselement 179, insbesondere der Führungsnut, innenseitig ein umlaufendes optionales Dichtungselement 185 angeordnet, welches bei einem eingeschobenen entnehmbaren Einsatz 177 eine wirksame luftdichte Abdichtung zwischen dem entnehmbaren Einsatz 177 und der Körperwandung 103 sicherstellt.

Figur 14 zeigt eine Detailansicht eines Ausschnitts des in den Figuren 12, 13A und 13B dargestellten Hülsensegments ohne entnehmbaren Einsatz.

In der Figur 14 ist die durch den umlaufenden Körperinnenseitenöffnungsrand 183 begrenzte Körperinnenseitenöffnung 181 der Körperinnenseite 107 der Körperwandung 103 des Hülsen-förmigen Körpers 101 der Luftzuführungsvorrichtung 100 zu erkennen, durch welche bei einem entnommenen Einsatz 177 Zugang zu dem Luftführungsteilhohlraum 161 des Hülsensegments 159 erhalten werden kann.

Auch ist in der Figur 14 das Führungselement 179, insbesondere die Führungsnut, zu erkennen, in welche der der Figur 14 nicht dargestellte Einsatz 177 eingeschoben werden kann, um den Einsatz 177 dann in der entsprechenden Einsatzaufnahme 178 der Körperinnenseite 107 aufzunehmen. Das Führungselement 179, insbesondere die Führungsnut, wird hierbei innenseitig durch die Körperinnenseite 107 der Körperwandung 103 und außenseitig durch eine von der Körperinnenseite 107 beabstandete Nutwandung 187 begrenzt.

An dem Körperinnenseitenöffnungsrand 183 ist ein umlaufendes optionales Dichtungselement 185 angeordnet, welches bei einem eingeschobenen Einsatz 177 eine wirksame luftdichte Abdichtung sicherstellt.

Figur 15 zeigt den entnehmbaren Einsatz des in den Figuren 12, 13A, und 13B dargestellten Hülsensegments.

Der entnehmbare Einsatz 177 ist hierbei als eine Platte ausgebildet und weist hierbei insbesondere eine konische Form auf, was bedeutet, dass eine erste Breite 189 des Einsatzes 177 an einer Oberseite 177-1 des Einsatzes 177 größer ist als eine zweite Breite 191 des Einsatzes 177 an einer Unterseite 177-2 des Einsatzes 177, bezogen auf die in der Figur 12, Figur 13A und Figur 13B dargestellte Einbauposition des Einsatzes 177 in der Luftzuführungsvorrichtung 100.

Bei einem hohlzylinderförmig ausgebildeten Hülsen-förmigen Körper 101 mit einer senkrechten Körperinnenseite 107 kann natürlich auch der entnehmbare Einsatz 177 eine rechteckige Form aufweisen. In diesem Fall sind bei einem entnehmbaren Einsatz 177 mit einer rechteckigen Form die erste Breite 189 des Einsatzes 177 an der Oberseite 177-1 des Einsatzes 177 und die zweite Breite 191 des Einsatzes 177 an der Unterseite 177-2 des Einsatzes 177 identisch.

Aus der Figur 15 ist ferner zu entnehmen, dass der entnehmbare Einsatz 177 einen optionalen Verdickungsbereich 193 aufweist, welche insbesondere an der Oberseite 177-1 des Einsatzes 177 ausgebildet ist, und welcher ausgebildet ist, den entnehmbaren Einsatz 177 in dem Führungselement 179, insbesondere der Führungsnut, an der Körperinnenseite 107 der Körperwandung 103 des Hülsensegments 159 festzuklemmen, wobei hierbei auf die Detaildarstellung der nachfolgenden Figur 16 verwiesen wird.

Auch wenn dies erst in der nachfolgenden Figur 17 beschrieben ist, kann der entnehmbare Einsatz 177 anstatt des optionalen Verdickungsbereichs 193 auch einen Anschlag 195 aufweisen, welcher an der Oberseite 117 des Hülsen-förmigen Körpers 101 anliegt.

In der Figur 15 ist ferner zu erkennen, dass die Belüftungsdurchbrüche 111 insbesondere als zumindest abschnittsweise konische Belüftungsdurchbrüche 111 ausgebildet sind, was bedeutet, dass ein Durchmesser der Belüftungsdurchbrüche 111 an einer dem Luftführungsteilhohlraum 161 zugewandten Seite des Einsatzes 177 geringer ist als ein Durchmesser der Belüftungsdurchbrüche 111 an einer dem Luftführungsteilhohlraum 161 abgewandten Seite des Einsatzes 177.

Figur 16 zeigt einen Ausschnitt des in den Figuren 12, 13A, und 13B dargestellten Hülsensegments mit dem aufgenommenen Einsatz.

In der Figur 16 ist zu erkennen, dass der entnehmbare Einsatz 177 an der Oberseite 177-1 des Einsatzes 177 den optionalen Verdickungsbereich 193 aufweist, welcher ausgebildet ist, den entnehmbaren Einsatz 177 in dem Führungselement 179, insbesondere der Führungsnut, an der Körperinnenseite 107 der Körperwandung 103 des Hülsensegments 159 festzuklemmen. Für den alternativ ausgebildeten Anschlag 195 wird auf die nachfolgende Figur 17 verwiesen.

Figur 17 zeigt eine perspektivische Schrägansicht eines Hülsensegments einer Luftzuführungsvorrichtung für einen Festbettvergaser gemäß einer weiteren Ausführungsform.

In der gemäß der Figur 17 dargestellten Ausführungsform ist aufgrund der gewählten Schnittansicht durch das Hülsensegment 159 der Stutzeninnenraum 115 des Luftzuführungsstutzen 113 und der Luftführungsteilhohlraum 161 des Hülsensegments 159 gut zu erkennen. Der Luftführungsteilhohlraum 161 ist durch die Körperaußenseite 105 der Körperwandung 103 des Hülsen-förmigen Körpers 101 und durch den entnehmbaren Einsatz 177, welcher die in der Körperinnenseite 107 der Körperwandung 103 des Hülsen-förmigen Körpers 101 geformte Körperinnenseitenöffnung 181 verschließt, begrenzt.

Der in der Ausführungsform gemäß der Figur 17 gezeigte entnehmbare Einsatz 177 unterscheidet sich von dem in den Figuren 12 bis 16 gezeigten entnehmbaren Einsatz 177 dadurch, dass gemäß der Figur 17 der Einsatz 177 statt des optionalen Verdickungsbereichs 193 an der Oberseite 177-1 des Einsatzes 177 einen Anschlag 195 aufweist, welcher an einer Oberseite 117 des Hülsen-förmigen Körpers 101 anliegt, um einen Einschub des Einsatzes 177 in die Einsatzaufnahme 178 zu begrenzen.

Ferner weist der in der Figur 17 dargestellte Einsatz an der Unterseite 177-2 noch einen Abdeckungsbereich 197, insbesondere einen umlaufenden Abdeckungsbereich 197 auf, welcher ausgebildet ist, die Einsatzaufnahme 178, insbesondere die Führungsnut 179, abzudecken, und dadurch einen Schutz der Körperwandung 103 des Hülsen-förmigen Körpers 101 zu erreichen.

Ferner sind in der Schnittansicht der Figur 17 noch die zumindest abschnittsweise konische Belüftungsdurchbrüche 111 abgebildet, welche im vorliegenden Fall nur bereichsweise, bzw. abschnittsweise eine konische Verjüngung aufweisen. Ein Durchmesser der Belüftungsdurchbrüche 111 an einer dem Luftführungsteilhohlraum 161 zugewandten Seite des Einsatzes 177 geringer ist als ein Durchmesser der Belüftungsdurchbrüche 111 an einer dem Luftführungsteilhohlraum 161 abgewandten Seite des Einsatzes 177.

### Bezugszeichenliste:

- 100: Festbettvergaser
- 101: Hülsen-förmiger Körper
- 103: Körperwandung
- 105: Körperaußenseite
- 107: Körperinnenseite
- 107-1: Innenwandung der Körperinnenseite
- 109: Luftführungshohlraum
- 111: Belüftungsdurchbruch
- 113: Luftzuführungsstutzen
- 115: Stutzeninnenraum
- 117: Oberseite des Hülsen-förmigen Körpers
- 119: Erste Körperöffnung
- 121: Unterseite des Hülsen-förmigen Körpers
- 122: Zweite Körperöffnung
- 123: Zweiter Innendurchmesser der zweiten Körperöffnung
- 125: Erster Innendurchmesser der ersten Körperöffnung
- 127: Hohlzylinderförmiger Abschnitt
- 129: Abstand im hohlzylinderförmigen Abschnitt
- 131: Verjüngungsabschnitt
- 133: Abstand im Verjüngungsabschnitt
- 135: Erste Richtung
- 137: Zweite Richtung
- 139: Winkel
- 141: Körperwandungshöhe
- 143: Körperwandungsbreite
- 145: Luftzuführungsöffnung
- 147: Vertiefung
- 149: Erstes Stutzenende
- 151: Erster Stutzenabschnitt
- 153: Erster Außendurchmesser
- 155: Zweiter Stutzenabschnitt
- 157: Zweiter Außendurchmesser
- 158: Körperunterseite
- 159: Hülsensegment
- 161: Luftführungsteilhohlraum
- 162: Trennspalt
- 163: Aussparung
- 165: Abdeckung
- 167: Erhöhung
- 169: Weitere Luftzuführungshülse
- 171: Luftzuführungshülsenende
- 173: Luftzuführungshülsenabschnitt
- 175: Hülsenbelüftungsöffnungen
- 177: Entnehmbarer Einsatz
- 177-1: Oberseite des Einsatzes
- 177-2: Unterseite des Einsatzes
- 178: Einsatzaufnahme
- 179: Führungselement
- 181: Körperinnenseitenöffnung
- 183: Körperinnenseitenrand
- 185: Dichtungselement
- 187: Nutwandung
- 189: Erste Breite des Einsatzes
- 191: Zweite Breite des Einsatzes
- 193: Verdickungsbereich
- 195: Anschlag
- 197: Abdeckungsbereich
- 200: Festbettvergaser
- 201: Vergaserwandung
- 203: Wandungsinnenseite
- 205: Vergaserinnenraum
- 207: Oberseite der Vergaserwandung
- 209: Unterseite der Vergaserwandung
- 211: Zufuhrdurchbruch
- 213: Aufheizungszone
- 215: Oxidationszone
- 217: Luftstutzen
- 219: Abfuhrdurchbruch
- 221: Reststoffbereich
- 223: Luftverteilerleitung
- 225: Wandungsaußenseite
- 227: Wandungsdurchbruch
- 229: Wandungshohlraum

## Patentansprüche

1. Luftzuführungsvorrichtung (100) für einen Festbettvergaser (200) zur Erzeugung eines brennbaren Gases aus kohlenstoffhaltigen Materialien, mit:
einem Hülsen-förmigen Körper (101), welcher in einem Vergaserinnenraum (205) des Festbettvergasers (200) positionierbar ist,
wobei der Hülsen-förmige Körper (101) eine Körperwandung (103) aufweist, wobei die Körperwandung (103) eine Körperaußenseite (105) aufweist, welche an einer dem Vergaserinnenraum (205) zugewandten Wandungsinnenseite (203) einer Vergaserwandung (201) des Festbettvergasers (200) anlegbar ist, wobei die Körperwandung (103) eine Körperinnenseite (107) aufweist, welche dem Vergaserinnenraum (205) des Festbettvergasers (200) zuwendbar ist,
wobei der Hülsen-förmige Körper (101) einen Luftführungshohlraum (109) aufweist, welcher innerhalb der Körperwandung (103) geformt und durch die Körperaußenseite (105) und die Körperinnenseite (107) begrenzt ist,
wobei in der Körperinnenseite (107) der Körperwandung (103) eine Mehrzahl von Belüftungsdurchbrüchen (111) geformt ist, welche sich durch die Körperinnenseite (107) zu dem Luftführungshohlraum (109) des Hülsen-förmigen Körpers (101) erstrecken, um den Luftführungshohlraum (109) mit dem Vergaserinnenraum (205) fluidtechnisch zu verbinden; und
zumindest einem Luftzuführungsstutzen (113), welcher an der Körperaußenseite (105) der Körperwandung (103) befestigt ist, und durch einen Wandungsdurchbruch (227) der Vergaserwandung (201) führbar ist, wobei der Luftzuführungsstutzen (113) einen Stutzeninnenraum (115) aufweist, welcher fluidtechnisch mit dem Luftführungshohlraum (109) verbunden ist,
und wobei die Luftzuführungsvorrichtung (100) ausgebildet ist, Luft durch den Stutzeninnenraum (115) des Luftzuführungsstutzens (113) in den Luftführungshohlraum (109) der Körperwandung (103) und aus dem Luftführungshohlraum (109) durch die Belüftungsdurchbrüche (111) der Körperinnenseite (107) in den Vergaserinnenraum (205) des Festbettvergasers (200) zu führen, um eine wirksame Oxidation von den in dem Festbettvergaser (200) aufgenommenen kohlenstoffhaltigen Materialien zu erreichen.

2. Luftzuführungsvorrichtung (100) nach Anspruch 1, wobei der Hülsen-förmige Körper (101) einen Verjüngungsabschnitt (131) aufweist, welcher in der Körperwandung (103) des Hülsen-förmigen Körpers (101) geformt ist, wobei sich der Verjüngungsabschnitt (131) insbesondere von einer Oberseite (117) des Hülsen-förmigen Körpers (101) zu einer Unterseite (121) des Hülsen-förmigen Körpers (101) verjüngt.

3. Luftzuführungsvorrichtung (100) nach Anspruch 2, wobei sich die Körperaußenseite (105) des Verjüngungsabschnitts (131) entlang einer ersten Richtung (135) erstreckt, und wobei sich die Körperinnenseite (107) des Verjüngungsabschnitts (131) entlang einer zweiten Richtung (137) erstreckt, und wobei die erste Richtung (135) und die zweite Richtung (137) einen Winkel (139) begrenzen, welcher bevorzugt zwischen 5° und 30°, weiter bevorzugt zwischen 10° und 25° und am meisten bevorzugt zwischen 15° und 20° beträgt.

4. Luftzuführungsvorrichtung (100) nach einem der vorangehenden Ansprüche, wobei der innerhalb der Körperwandung (103) geformte Luftführungshohlraum (109) die Körperwandung (103) vollständig umläuft, oder wobei der innerhalb der Körperwandung (103) geformte Luftführungshohlraum (109) durch eine Mehrzahl von Luftführungsteilhohlräumen (161) gebildet wird, welche fluidtechnisch voneinander getrennt sind, wobei jeweils einer der Mehrzahl von Luftführungsteilhohlräumen (161) mit jeweils einem Luftzuführungsstutzen (113) einer Mehrzahl von an der Körperaußenseite (105) der Körperwandung (103) befestigten Luftzuführungsstutzen (113) fluidtechnisch verbunden ist.

5. Luftzuführungsvorrichtung (100) nach einem der vorangehenden Ansprüche, wobei in der Körperaußenseite (105) des Hülsen-förmigen Körpers (101) zumindest eine Luftzuführungsöffnung (145) geformt ist, welche mit dem Stutzeninnenraum (115) des zumindest einen Luftzuführungsstutzens (113) fluidtechnisch verbunden ist.

6. Luftzuführungsvorrichtung (100) nach einem der vorangehenden Ansprüche, wobei die Körperwandung (103) des Hülsen-förmigen Körpers (101) einstückig ausgebildet ist.

7. Luftzuführungsvorrichtung (100) nach einem der Ansprüche 1 bis 5, wobei die Körperwandung (103) des Hülsen-förmigen Körpers (101) eine Mehrzahl von miteinander verbundenen Hülsensegmenten (159) aufweist, wobei jedes der Hülsensegmente (159) einen Luftführungsteilhohlraum (161) aufweist.

8. Luftzuführungsvorrichtung (100) nach Anspruch 7, wobei die Luftzuführungsvorrichtung (100) eine Mehrzahl von Luftzuführungsstutzen (113) aufweist, wobei jeweils ein Luftzuführungsstutzen (113) der Mehrzahl von Luftzuführungsstutzen (113) an der Körperaußenseite (105) von jeweils einem Hülsensegment (159) der Mehrzahl der Hülsensegmente (159) befestigt ist, wobei jeweils ein Luftzuführungsstutzen (113) der Mehrzahl von Luftzuführungsstutzen (113) jeweils durch einen Wandungsdurchbruch (227) einer Mehrzahl von Wandungsdurchbrüchen (227) der Vergaserwandung (201) führbar ist.

9. Luftzuführungsvorrichtung (100) nach einem der vorangehenden Ansprüche, wobei an einer dem Luftführungshohlraum (109) zugewandten Innenwandung (107-1) der Körperinnenseite (107) eine Mehrzahl von Erhöhungen (167), insbesondere eine Lamellenstruktur, geformt ist, um eine wirksame Wärmeabfuhr von der Körperinnenseite (107) sicherzustellen.

10. Luftzuführungsvorrichtung (100) nach einem der vorangehenden Ansprüche, wobei in der Körperinnenseite (107) der Körperwandung (103) des Hülsen-förmigen Körpers (101) eine Mehrzahl von Körperinnenseitenöffnungen (181) geformt sind, wobei jeweils eine der Körperinnenseitenöffnungen (181) durch jeweils einen entnehmbaren Einsatz (177) der Luftzuführungsvorrichtung (100) verschlossen wird, und wobei in den entnehmbaren Einsätzen (177) die Mehrzahl von Belüftungsdurchbrüchen (111) geformt ist,
wobei insbesondere in der Körperinnenseite (107) der Körperwandung (103) des Hülsen-förmigen Körpers (101) von jeweils einem Hülsensegment (159) der miteinander verbundenen Hülsensegmente (159) jeweils eine Körperinnenseitenöffnung (181) geformt ist, wobei jeweils eine der Körperinnenseitenöffnungen (181) durch jeweils einen entnehmbaren Einsatz (177) der Luftzuführungsvorrichtung (100) verschlossen wird, und wobei in den entnehmbaren Einsätzen (177) die Mehrzahl von Belüftungsdurchbrüchen (111) geformt ist.

11. Luftzuführungsvorrichtung (100) nach Anspruch 10, wobei die Körperinnenseite (107) der Körperwandung (103) des Hülsen-förmigen Körpers (101), insbesondere des jeweiligen Hülsensegments (159), jeweils eine Einsatzaufnahme (178) aufweist, in welcher der jeweilige entnehmbare Einsatz (177) aufnehmbar ist, um den Luftführungshohlraum (109), insbesondere Luftführungsteilhohlraum (161), zu verschließen, wobei die jeweilige Einsatzaufnahme (178) insbesondere jeweils ein Führungselement (179) umfasst, in welches der jeweilige entnehmbare Einsatz (177) einführbar ist, und aus welchem der jeweilige entnehmbare Einsatz (177) herausführbar ist.

12. Luftzuführungsvorrichtung (100) nach Anspruch 10 oder 11, wobei die Körperinnenseitenöffnungen (181) jeweils durch einen umlaufenden Körperinnenseitenrand (183) der jeweiligen Körperinnenseite (107) begrenzt werden, wobei insbesondere an dem jeweiligen umlaufenden Körperinnenseitenrand (183) jeweils ein umlaufendes Dichtungselement (185) angeordnet ist, an welchem der jeweilige entnehmbare Einsatz (177) anliegt, um eine wirksame fluiddichte Abdichtung zu erreichen.

13. Luftzuführungsvorrichtung (100) nach Anspruch 10, 11 oder 12, wobei der jeweilige entnehmbare Einsatz (177) jeweils einen Verdickungsbereich (193) aufweist, welche ausgebildet ist, den jeweiligen entnehmbaren Einsatz (177) an der jeweiligen Körperinnenseite (107), insbesondere in der jeweiligen Einsatzaufnahme (178), festzuklemmen.

14. Festbettvergaser (200) zur Erzeugung eines brennbaren Gases aus kohlenstoffhaltigen Materialien mit einer Luftzuführungsvorrichtung (100) nach einem der vorangehenden Ansprüche,
wobei der Festbettvergaser (200) eine Vergaserwandung (201) mit einer dem Vergaserinnenraum (205) zugewandten Wandungsinnenseite (203) aufweist, wobei die Körperaußenseite (105) des Hülsen-förmigen Körpers (101) der Luftzuführungsvorrichtung (100) an der Wandungsinnenseite (203) anliegt, wobei die Körperinnenseite (107) des Hülsen-förmigen Körpers (101) der Luftzuführungsvorrichtung (100) dem Vergaserinnenraum (205) des Festbettvergasers (200) zugewendet ist, und
wobei die Vergaserwandung (201) zumindest einen Wandungsdurchbruch (227) aufweist, durch welchen der zumindest eine Luftzuführungsstutzen (113) der Luftzuführungsvorrichtung (100) geführt ist.

15. Festbettvergaser (200) nach Anspruch 14, mit einer weiteren Luftzuführungshülse (169), welche an einer Oberseite (207) der Vergaserwandung (201) des Festbettvergasers (200) befestigt ist und durch einen weiteren Wandungsdurchbruch der Oberseite (207) der Vergaserwandung (201) geführt ist, wobei die weitere Luftzuführungshülse (169) ein Luftzuführungshülsenende (171) aufweist, welches in dem Vergaserinnenraum (205) des Festbettvergasers (200) zwischen der das Luftzuführungshülsenende (171) umlaufenden Körperinnenseite (107) der Körperwandung (103) der Luftzuführungsvorrichtung (100) angeordnet ist, und wobei die weitere Luftzuführungshülse (171) ausgebildet ist Luft in den Vergaserinnenraum (205) des Festbettvergasers (200) zu führen, um eine wirksame Oxidation von den in dem Festbettvergaser (200) aufgenommenen kohlenstoffhaltigen Materialien zu erreichen.
